# EUROPÄISCHE PATENTANMELDUNG

(11) **EP 4 749 228 A1**
(43) Veröffentlichungstag der Anmeldung: **27.05.2026**
(21) Anmeldenummer: 25214908.3
(22) Anmeldetag: 11.11.2025
(51) Int. Cl.: F28D 20/00

(54) **WÄRMESPEICHERVORRICHTUNG, WÄRMESPEICHERANORDNUNG UND HEIZANORDNUNG FÜR EINE WÄRMESPEICHERVORRICHTUNG, VERFAHREN ZUM BELADEN EINER WÄRMESPEICHERVORRICHTUNG SOWIE VERFAHREN ZUM EINSETZEN, ENTNEHMEN UND/ODER AUSTAUSCHEN EINER HEIZANORDNUNG**

(30) Priorität: 22.11.2024 DE 102024134545
(71) Anmelder: Deutsches Zentrum für Luft- und Raumfahrt e.V., 53227 Bonn (DE)
(72) Erfinder: Theologou, Konstantinos, 70569 Stuttgart (DE); Tombrink, Dr., Jonas, 70569 Stuttgart (DE); Janzen, Dr., Tatjana, 70569 Stuttgart (DE); Fiss, Michael, 70569 Stuttgart (DE)
(74) Vertreter: RPK Patentanwälte Reinhardt und Kaufmann Partnerschaft mbB

(57) **Zusammenfassung**

Die Erfindung betrifft eine Wärmespeichervorrichtung (100), insbesondere Latentwärmespeichervorrichtung (100), und eine Wärmespeicheranordnung (102) für eine solche, mit einer Wärmespeicheranordnung (102) und einer Heizanordnung (103), wobei die Heizanordnung (103) wenigstens eine Heizeinrichtung (117) mit einem Heizelementträger (118) und wenigstens einem am Heizelementträger (118) befestigten oder in den Heizelementträger (118) zumindest teilweise integrierten Heizelement (119) aufweist. Der Heizelementträger (118) wenigstens einer Heizeinrichtung (117) ist zumindest abschnittsweise entlang einer Trägerebene (120) erstreckt und die wenigstens eine Heizeinrichtung (117) derart in das Innere des mit Wärmespeichermedium (106) befüllbaren oder zumindest teilweise befüllten Volumens (107) einsetzbar oder eingesetzt ist, dass sich in einem ordnungsgemäß in das Wärmespeicherelement (104) eingesetzten Zustand der Heizeinrichtung (117) die Trägerebene (120) des Heizelementträgers (118) parallel zu den Strömungsachsen (111, 112) der mehreren Strömungsabschnitte (109, 110) erstreckt.

Ferner betrifft die Erfindung eine Heizanordnung (103) für eine Wärmespeichervorrichtung (100) sowie ein Verfahren zum zumindest teilweisen Beladen einer Wärmespeichervorrichtung (100).

## Beschreibung

### Stand der Technik

Die Erfindung betrifft eine Wärmespeichervorrichtung, insbesondere eine Latentwärmespeichervorrichtung, wobei die Wärmespeichervorrichtung eine Wärmespeicheranordnung und eine Heizanordnung aufweist. Die Wärmespeicheranordnung weist dabei wenigstens ein Wärmespeicherelement auf, das ein durch eine Wandung zumindest teilweise begrenztes Volumen aufweist, wobei das Volumen zumindest teilweise mit einem Wärmespeichermedium zum Speichern von Wärme befüllbar ist oder befüllt ist.

Des Weiteren betrifft die Erfindung eine Wärmespeicheranordnung für eine vorgenannte Wärmespeichervorrichtung, wobei die Wärmespeicheranordnung wenigstens ein Wärmespeicherelement aufweist, das ein durch eine Wandung zumindest teilweise begrenztes Volumen aufweist, wobei das Volumen zumindest teilweise mit einem Wärmespeichermedium zum Speichern von Wärme befüllt werden kann oder befüllt ist.

Ferner betrifft die Erfindung eine Heizanordnung für eine vorgenannte Wärmespeichervorrichtung und/oder für eine vorgenannte Wärmespeicheranordnung, wobei die Heizanordnung wenigstens eine Heizeinrichtung mit einem Heizelementträger und wenigstens einem am Heizelementträger befestigten oder in den Heizelementträger zumindest teilweise integrierten Heizelement aufweist.

Außerdem betrifft die Erfindung ein Verfahren zum zumindest teilweisen Beladen einer vorgenannten Wärmespeichervorrichtung.

Darüber hinaus betrifft die Erfindung ein Verfahren zum Einsetzen, Entnehmen und/oder Austauschen einer Heizeinrichtung einer Heizanordnung einer vorgenannten Wärmespeichervorrichtung.

Gattungsgemäße Wärmespeichervorrichtungen, insbesondere gattungsgemäße Latentwärmespeichervorrichtungen, sind aus dem Stand der Technik grundsätzlich bekannt, wobei aus dem Stand der Technik verschiedene Bauweisen und Konstruktionsbeispiele bekannt sind sowie verschiedene Verfahren zur Herstellung solcher Wärmespeichervorrichtungen beziehungsweise zur Herstellung von entsprechenden Komponenten für diese.

Derartige Wärmespeichervorrichtungen weisen in der Regel ein oder mehrere Rohre auf, welche dazu ausgebildet sind, von einem Wärmeübertragungsmedium durchströmt zu werden. Ein oder mehrere Rohre können von einer oder mehreren Rippen oder Rippenstrukturen umgeben sein, wie es beispielsweise die WO 2011/069693 A1, die DE 10 2017 114 141 A1, die DE 10 2017 213 718 A1 oder die DE 10 2019 102 955 B3 lehren.

Aus der vorgenannten DE 10 2019 102 955 B3 ist beispielsweise eine Wärmespeichervorrichtung bekannt, welche bei vereinfachter Herstellbarkeit mit einer hohen Effizienz beladen oder entladen werden kann, wobei die Wärmespeichervorrichtung dazu eine Speichereinrichtung und eine Wärmeübertragungseinrichtung aufweist. Die Wärmeübertragungseinrichtung weist eine erste Strömungseinrichtung und eine zweite Strömungseinrichtung auf, wobei die erste Strömungseinrichtung und die zweite Strömungseinrichtung jeweils in thermischem Kontakt mit der Speichereinrichtung und/oder miteinander stehen, und durch die erste Strömungseinrichtung ein erstes Wärmeübertragungsmedium strömen kann und durch die zweite Strömungseinrichtung ein zweites Wärmeübertragungsmedium, wobei die erste Strömungseinrichtung von der zweiten Strömungseinrichtung fluidisch getrennt ist und die Wärmeübertragungseinrichtung mindestens ein selektiv mit elektrischer Energie beaufschlagbares elektrisches Heizelement umfasst, das mit mindestens einer der Strömungseinrichtungen und/oder mit der Speichereinrichtung in thermischem Kontakt steht. Darüber hinaus ist in der DE 10 2019 102 955 B3 ein Verfahren zum Speichern oder Bereitstellen von Wärme mittels einer beschriebenen Wärmespeichervorrichtung offenbart.

Die Anordnung und die Ausgestaltung der Heizanordnung, insbesondere die Anordnung und die Ausgestaltung der Heizeinrichtung(en) spielen für einen effektiven und effizienten Betrieb einer zugehörigen Wärmespeichervorrichtung sowie im Hinblick auf den damit verbundenen Wartungsaufwand eine wichtige Rolle.

### Offenbarung der Erfindung

Vor diesem Hintergrund ist es eine Aufgabe der Erfindung, eine alternative Wärmespeichervorrichtung bereitzustellen, insbesondere eine verbesserte Wärmespeichervorrichtung, welche einen besonders effektiven und/oder effizienten Betrieb ermöglicht und insbesondere außerdem ein besonders einfaches Einsetzen, Entnehmen und/oder Austauschen wenigstens einer Heizeinrichtung, insbesondere einer elektrischen Heizeinrichtung, der Heizanordnung ermöglicht.

Eine weitere Aufgabe der Erfindung ist es, eine alternative, insbesondere eine verbesserte, Wärmespeicheranordnung für eine vorbeschriebene Wärmespeichervorrichtung bereitzustellen, welche einen besonders effektiven und/oder effizienten Betrieb ermöglicht und insbesondere außerdem ein besonders einfaches Einsetzen, Entnehmen und/oder Austauschen wenigstens einer Heizeinrichtung, insbesondere einer elektrischen Heizeinrichtung, der Heizanordnung ermöglicht.

Darüber hinaus ist es eine Aufgabe der Erfindung eine alternative, insbesondere eine verbesserte, Heizanordnung für eine vorbeschriebene Wärmespeichervorrichtung bereitzustellen, welche einen besonders effektiven und/oder effizienten Betrieb ermöglicht und insbesondere außerdem besonders einfach in eine Wärmespeichervorrichtung eingesetzt, entnommen oder ausgetauscht werden kann.

Ferner ist es eine Aufgabe der Erfindung, ein alternatives, insbesondere ein verbessertes, Verfahren zum zumindest teilweisen Beladen einer vorgenannten Wärmespeichervorrichtung bereitzustellen, welches ein besonders effektives und/oder effizientes Beladen der Wärmespeichervorrichtung ermöglicht, insbesondere von einer Wärmespeichervorrichtung, die außerdem einen geringen Wartungsaufwand aufweist und ein einfaches Einsetzen, Entnehmen und/oder Austauschen von wenigstens einer Heizeinrichtung der Heizanordnung ermöglicht.

Darüber hinaus ist es eine Aufgabe der Erfindung, ein alternatives, insbesondere ein verbessertes, Verfahren zum Einsetzen, Entnehmen und/oder Austauschen einer Heizeinrichtung einer Heizanordnung einer vorgenannten Wärmespeichervorrichtung bereitzustellen, welches ein besonders einfaches Einsetzen, Entnehmen und/oder Austauschen von wenigstens einer Heizeinrichtung der Heizanordnung ermöglicht, insbesondere bei einer Wärmespeichervorrichtung, die einen effektiven und effizienten Betrieb ermöglicht.

Diese Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung. Der Wortlaut der Ansprüche wird durch ausdrückliche Bezugnahme zum Inhalt der Beschreibung gemacht.

Gemäß einem ersten Aspekt der Erfindung wird eine Wärmespeichervorrichtung vorgeschlagen, insbesondere eine Latentwärmespeichervorrichtung, welche eine Wärmespeicheranordnung und eine Heizanordnung aufweist. Die Wärmespeicheranordnung weist dabei wenigstens ein Wärmespeicherelement auf, das ein durch eine Wandung zumindest teilweise begrenztes Volumen aufweist, wobei das Volumen zumindest teilweise mit einem Wärmespeichermedium zum Speichern von Wärme befüllt werden kann oder befüllt ist. Ferner weist die Wärmespeicheranordnung wenigstens eine Wärmeübertragungsanordnung auf, durch welche dem wenigstens einen Wärmespeicherelement Wärme zugeführt werden kann und/oder Wärme von diesem abgeführt werden kann. Die Wärmeübertragungsanordnung weist dazu ein oder mehrere gerade Strömungsabschnitte mit jeweils einer Strömungsachse auf, wobei die Strömungsabschnitte jeweils entlang seiner/ihrer Strömungsachse von einem Wärmeübertragungsmedium durchströmt werden kann bzw. durchströmt werden können.

Die Wärmespeichervorrichtung weist mehrere Strömungsabschnitte auf, die insbesondere mehreren Wärmeübertragungsanordnungen zugeordnet sein können, wobei mehrere Strömungsabschnitte zumindest abschnittsweise im Inneren des Volumens des Wärmespeicherelements verlaufen und zumindest im Inneren des Volumens des wenigstens einen Wärmespeicherelements mit ihren Strömungsachsen parallel zueinander angeordnet sind. Eine Wärmespeichervorrichtung kann ein oder mehrere Wärmeübertragungseinrichtungen aufweisen mit jeweils einem oder mehreren Strömungsabschnitten. Die Heizanordnung weist wenigstens eine Heizeinrichtung mit einem Heizelementträger und wenigstens einem am Heizelementträger befestigten oder in den Heizelementträger zumindest teilweise integrierten Heizelement auf.

Gemäß der Erfindung erstreckt sich der Heizelementträger wenigstens einer Heizeinrichtung dabei zumindest abschnittsweise entlang einer Trägerebene, und die wenigstens eine Heizeinrichtung ist derart in das Innere des mit Wärmespeichermedium befüllbaren oder zumindest teilweise befüllten Volumens einsetzbar oder ist in dieses eingesetzt, dass sich in einem ordnungsgemäß in das Wärmespeicherelement eingesetzten Zustand der Heizeinrichtung die Trägerebene des Heizelementträgers parallel zu den Strömungsachsen der mehreren Strömungsabschnitte erstreckt.

Die bei einer Wärmespeichervorrichtung gemäß der Erfindung vorgesehene, zumindest abschnittsweise Erstreckung des Heizelementträgers wenigstens einer Heizeinrichtung entlang einer Trägerebene ermöglicht, insbesondere aufgrund der Ausdehnung der Heizelementträgers in einer Ebene, zum einen ein vorteilhaftes Beladen und Entladen der Wärmespeichervorrichtung mit Wärme, d.h. insbesondere eine vorteilhafte Wärmezufuhr und/oder Wärmeabfuhr, insbesondere in das Wärmespeicherelement hinein bzw. aus dem Wärmespeicherelement hinaus, sowie zum anderen ein einfaches Einsetzen, Entnehmen und/oder Austauschen wenigstens einer Heizeinrichtung der Heizanordnung. Durch Austauschen der Heizelementträger mit dem/den daran befestigten Heizelement(en) kann/können auf einfache Weise ein oder mehrere Heizelemente ausgetauscht werden, wobei der Heizelementträger durch seine ebenenförmige oder plattenartige Ausgestaltung einfach in das Wärmespeicherelement eingesetzt, insbesondere eingeschoben, werden kann und vorzugsweise auch entsprechend wieder entnommen werden kann.

Die ebenenförmige oder plattenartige Ausgestaltung wenigstens eines Heizelementträgers und dessen Anordnung parallel zu der Strömungsachsen der Strömungsabschnitten ermöglicht ferner, den Heizelementträger insbesondere in einer Richtung parallel zu den Strömungsachsen der Strömungsabschnitte in das Wärmespeicherelement einzusetzen und/oder zu entnehmen, insbesondere unabhängig von einem oder mehreren der Strömungsabschnitte. Dies ermöglicht eine besonders einfache Wartung der Wärmespeichervorrichtung, insbesondere einen besonders einfachen Austausch einer oder mehrerer Heizeinrichtungen, beispielsweise im Fall eines Defektes eines oder mehrerer Heizelemente. Besonders einfach und schnell ist ein solcher Austausch möglich, wenn sich das Wärmespeichermedium in einem flüssigen Zustand befindet, so dass der Betrieb der Wärmespeichervorrichtung nur kurzzeitig unterbrochen werden muss. Dies macht eine Wärmespeichervorrichtung gemäß der Erfindung besonders wirtschaftlich.

Ebenso ermöglicht die erfindungsgemäße Ausgestaltung einen einfachen Austausch der Heizeinrichtung(en), insbesondere im Fall von elektrischen Heizeinrichtungen, falls eine Anpassung der Heizelemente (beispielsweise aufgrund ihrer Heizleistung, der Ausgestaltung der Heizelemente oder dergleichen) erforderlich ist, um die Leistung oder Funktion der Wärmespeichervorrichtung zu verbessern. Ist beispielsweise eine Heizeinrichtung mit einer anderen Anordnung (insbesondere einer anderen Geometrie) von Heizelementen erforderlich, kann diese zum Beispiel außerhalb der Wärmespeichervorrichtung vormontiert werden, wobei hierzu insbesondere die gewünschte Anordnung von Heizelementen auf einem entsprechenden Heizelementträger montiert werden kann, und dann nur die entsprechenden Heizelementträger ausgetauscht werden müssen,

Durch die zumindest abschnittsweise ebenenförmige oder plattenartige Ausgestaltung wenigstens eines Heizelementträgers (wobei sich der Heizelementträger in einigen Ausgestaltungen insbesondere auch vollständig, d.h. über seine gesamte Ausdehnung, ebenenförmig erstrecken kann) können viele Heizelemente auf kleiner Fläche angeordnet werden beziehungsweise es können auch flächige Heizelemente verwendet werden, und es kann eine große Wärmeübertragungsfläche bereitgestellt werden, über welche dem Wärmespeicherelement effizient und effektiv Wärme zugeführt werden kann.

Die Anordnung eignet sich dabei insbesondere für die Verwendung von einer oder mehreren elektrischen Heizeinrichtungen.

Unter einer "Wärmespeichervorrichtung" im Sinne der Erfindung wird insbesondere eine Vorrichtung verstanden, welche dazu ausgebildet und eingerichtet ist, thermische Energie in Form von Wärme zumindest vorübergehend zu speichern und insbesondere bei Bedarf zumindest einen Teil der gespeicherten thermischen Energie wieder freizugeben.

Unter einer "Wärmespeicheranordnung" im Sinne der Erfindung wird insbesondere eine Anordnung verstanden, welche dazu ausgebildet und eingerichtet ist, thermische Energie in Form von Wärme zumindest vorübergehend zu speichern und insbesondere bei Bedarf zumindest einen Teil der gespeicherten thermischen Energie wieder freizugeben.

Unter einer "Heizanordnung" im Sinne der Erfindung wird insbesondere eine Anordnung verstanden, welche dazu ausgebildet ist, thermische Energie zu erzeugen und abzugeben. Dazu weist eine Heizanordnung insbesondere wenigstens eine Heizeinrichtung zur Erzeugung der thermischen Energie auf, wobei die Heizeinrichtung insbesondere dazu ausgebildet ist, die erzeugte thermische Energie in die Umgebung und/oder an ein an die Heizeinrichtung angrenzendes Bauteil und/oder ein Medium, beispielsweise ein Wärmespeichermedium, vorzugsweise über eine definierte Fläche, abzugeben. Eine Heizanordnung kann in einer oder mehreren Ausgestaltungen insbesondere ein oder mehrere Heizeinrichtungen aufweisen, die vorzugsweise definiert zueinander angeordnet sein können. Eine Heizanordnung kann in einer oder mehreren Ausgestaltungen ferner insbesondere ein oder mehrere Steuer- und/oder Regelungseinrichtungen und/oder Sensoren aufweisen zur Steuerung und/oder Regelung und/oder Überwachung von einem oder mehreren Heizparametern, wie beispielsweise einer Heiztemperatur, einer Heizleistung und/oder einer Heizdauer.

Unter einem "Wärmespeicherelement" im Sinne der Erfindung wird insbesondere eine Komponente bzw. ein Element oder eine Baugruppe verstanden, mittels welcher zumindest zeitweise thermische Energie in Form von Wärme gespeichert werden kann, wobei insbesondere bei Bedarf gespeicherte Wärme bzw. gespeicherte thermische Energie vorzugsweise zumindest teilweise wieder abgegeben werden kann.

Unter einem "Volumen" als Teil eines Wärmespeicherelements im Sinne der Erfindung wird insbesondere ein Raumvolumen verstanden, vorzugsweise ein mit einem Wärmespeichermedium zumindest teilweise oder vollständig befüllbares oder befülltes Raumvolumen, welches durch wenigstens eine Wandung, insbesondere durch mehrere Wandungen, begrenzt sein kann. Ein solches "Volumen" kann insbesondere eine Kammer oder dergleichen sein. Das Volumen eines Wärmespeicherelements einer Wärmespeichervorrichtung gemäß der Erfindung kann insbesondere ein rechteckiges oder quadratisches oder zylindrisches Volumen sein, wobei das Volumen vollständig geschlossen sein kann, oder aber auch zumindest an einer Seite ein oder mehrere Öffnungen aufweisen kann, insbesondere bevorzugt an seiner Oberseite insbesondere bezogen auf einen funktionsgemäßen Verwendungszustand einer Wärmespeichervorrichtung. Alternativ zu einem rechteckigen oder quadratischen oder zylindrischen Volumen kann das Volumen aber auch ein Volumen mit einer regelmäßigen oder unregelmäßigen dreieckigen, viereckigen oder n-eckigen oder sonstigen Grundfläche und/oder Form sein. Für viele Anwendungsfälle hat sich eine Form als vorteilhaft erwiesen, bei welcher sich ein oder mehrere Seitenwände parallel zu den Strömungsachsen derjenigen Strömungsabschnitte erstrecken, die zumindest teilweise im Inneren des Volumens und durch dieses hindurch verlaufen. Mit einer solchen Ausgestaltung lässt sich eine besonders vorteilhafte Anordnung der Heizelementträger erreichen, insbesondere eine Anordnung, welche ein besonders einfaches Einsetzen, Entnehmen und/oder Austauschen der Heizelementträger ermöglicht.

Unter einem "Wärmespeichermedium" im Sinne der Erfindung wird insbesondere ein Medium verstanden, welches dazu ausgebildet ist, thermische Energie zumindest zeitweise zu speichern, und insbesondere bei Bedarf wieder abzugeben. Ein solches Wärmespeichermedium im Sinne der Erfindung kann insbesondere ein Phasenwechselmedium sein (PCM), welches bei einer Änderung seines Aggregatzustands, insbesondere beim Phasenwechsel von fest zu flüssig oder umgekehrt, große Mengen an Wärmeenergie aufnehmen oder abgeben kann und dies insbesondere bei weitgehend konstanter Temperatur. Dadurch lässt sich einem Phasenwechselmedium Wärme mit einer hohen Effizienz zu führen und/oder von diesem abführen. Somit eignen sich Phasenwechselmedien (PCM) besonders gut als Wärmespeichermedien und ermöglichen insbesondere einen besonders effizienten und effektiven Betrieb einer zugehörigen Wärmespeichervorrichtung.

Unter einer "Wärmeübertragungsanordnung" wird im Sinne der Erfindung insbesondere eine Anordnung verstanden, welche zur Übertragung von thermischer Energie, insbesondere von Wärme von einer Wärmequelle auf eine Wärmesenke ausgebildet ist, insbesondere durch Wärmeleitung (Konduktion), Konvektion und/oder Strahlung. Eine Wärmeübertragungsanordnung kann einen oder mehrere Strömungsabschnitte aufweisen.

Unter einem "Strömungsabschnitt" im Sinne der Erfindung wird insbesondere ein Abschnitt eines von einem Fluid durchströmbaren Körpers verstanden, wobei der Körper insbesondere zumindest teilweise hohl ausgebildet ist. Ein "Strömungsabschnitt" kann insbesondere ein Abschnitt einer Strömungsleitung sein, wie beispielsweise ein Rohrabschnitt, ein Filter, ein Sieb oder ein anderes von einem Fluid durchströmbares Bauteil oder eine von einem Fluid durchströmbare Baugruppe oder eine Kombination daraus sein oder aufweisen. Die mehreren, zumindest abschnittsweise im Inneren eines Volumens eines Wärmespeicherelements verlaufenden Strömungsabschnitte können einer gemeinsamen Wärmeübertragungsanordnung zugeordnet sein oder auf mehrere (verschiedene) Wärmeübertragungsanordnungen verteilt sein, d.h. Teil mehrerer Wärmeübertragungsanordnungen sein.

Unter einer "Strömungsachse" im Sinne der Erfindung wird insbesondere eine Achse oder eine Strömungslinie verstanden, entlang welcher eine Strömungsabschnitt zumindest teilweise von einem Fluid durchströmbar ist, wobei die "Strömungsachse" dabei insbesondere jeweils durch das Zentrum der zugehörigen jeweiligen Strömungsquerschnitte entlang der Strömungsrichtung verlaufen kann, wobei sich die Strömungsachse dabei insbesondere senkrecht zu den jeweiligen Strömungsquerschnitten erstreckt.

Unter einem "Wärmeübertragungsmedium" im Sinne der Erfindung wird insbesondere ein Medium verstanden, welches dazu ausgebildet ist, thermische Energie zu übertragen, insbesondere von einer Wärmequelle zu einer Wärmesenke. Wärme Übertragungsmedium kann insbesondere ein Fluidmedium sein, beispielsweise eine Flüssigkeit, wie Wasser, Thermoöl, eine Glykolmischung, ein geschmolzenes Salz, oder Heiz- oder Kühlmittel (wie es z.B. häufig in industriellen Heiz- oder Kühlprozessen eingesetzt wird), oder ein Gas wie beispielsweise Luft, Wasserdampf oder ein spezielles Kältemittel, wie es häufig in Klimaanlagen, Wärmepumpen oder Kraftwerken eingesetzt wird.

Unter einer "Heizeinrichtung" im Sinne der Erfindung wird insbesondere eine Anordnung verstanden, welche zur Erzeugung thermischer Energie ausgebildet ist, wobei eine Heizeinrichtung insbesondere dazu ausgebildet ist, die erzeugte thermische Energie in die Umgebung und/oder an ein an die Heizeinrichtung angrenzendes Bauteil und/oder ein Medium, beispielsweise ein Wärmespeichermedium, abzugeben, vorzugsweise über eine definierte Fläche, insbesondere durch Wärmeleitung (Konduktion), Konvektion und/oder Strahlung (Wärmestrahlung). Eine Heizeinrichtung kann insbesondere eine elektrische Heizeinrichtung sein und ein oder mehrere elektrische Heizelemente aufweisen.

Unter einem "Heizelementträger" im Sinne der Erfindung wird insbesondere eine Trägereinrichtung verstanden, welche dazu ausgebildet ist, wenigstens ein Heizelement aufzunehmen und/oder zu stützen (insbesondere "zu tragen"), wobei ein Heizelementträger grundsätzlich jegliche Art von Struktur sein kann, welche dazu ausgebildet ist, wenigstens ein Heizelement aufzunehmen und/oder zu stützen.

Bei einer Wärmespeichervorrichtung gemäß der Erfindung erstreckt sich wenigstens ein Heizelementträger zumindest teilweise in einer Trägerebene. Dazu kann in einer oder mehreren Ausgestaltungen einer Wärmespeichervorrichtung gemäß der Erfindung der Heizelementträger beispielsweise eine sich in der Trägerebene erstreckende Trägerstruktur aufweisen, wie beispielsweise eine sich in der Trägerebene erstreckende Fläche, einen entsprechenden, sich in der Trägerebene erstreckenden Rahmen oder ein entsprechendes, sich in der Trägerebene erstreckendes Gitter, Lochblech, eine Platte oder dergleichen oder eine Kombination daraus.

Unter einem "Heizelement" im Sinne der Erfindung wird insbesondere ein Element oder Bauteil oder Baugruppe verstanden, welche(s) dazu ausgebildet ist, Energie in Wärmeenergie umzuwandeln, und insbesondere die erzeugte Wärmeenergie in die Umgebung und/oder an ein an die Heizeinrichtung angrenzendes Bauteil und/oder ein Medium, beispielsweise ein Wärmespeichermedium, abzugeben, vorzugsweise über eine definierte Fläche, insbesondere durch Wärmeleitung (Konduktion), Konvektion und/oder Strahlung (Wärmestrahlung). Ein Heizelement kann insbesondere ein elektrisches Heizelement sein. Ein elektrisches Heizelement ist insbesondere dazu ausgebildet, elektrische Energie in Wärmeenergie umzuwandeln, wobei ein elektrisches Heizelement in der Regel ein elektrisch leitfähiges Material umfasst, welches von Strom durchflossen werden kann und aufgrund seines elektrischen Widerstandes nach dem Joule'schen Gesetz Wärme erzeugt. Daher kann ein elektrisches Heizelement auch als "Joule'sches Heizelement bezeichnet werden. Elektrische Heizelemente weisen in der Regel einen oder mehrere Heizleiter auf, insbesondere metallische Heizleiter, beispielsweise aus Nickel-Chrom-Legierungen und/oder anderen entsprechend geeigneten elektrisch leitfähigen Materialien oder keramischen Werkstoffen. Heizelemente für Wärmespeichervorrichtungen, insbesondere elektrische Heizelemente, sind aus dem Stand der Technik grundsätzlich bekannt, auf welchen für weitere Details zu Materialien und Funktionsweise hiermit verwiesen wird. Ein (elektrisches) Heizelement kann insbesondere eine Drahtheizelement, eine Heizfolie und/oder ein Heizstab oder eine Heizmatte oder ein Heizgewebe oder dergleichen sein.

In vielen Fällen weist ein Heizelement wenigstens einen, insbesondere wenigstens zwei elektrische Anschlüsse auf über welche das Heizelement mit einer entsprechenden Energiequelle verbunden werden kann, im Fall eines elektrischen Heizelements insbesondere mit einer elektrischen Energiequelle. Die Heizleistung eines oder mehrerer Heizelemente kann vorzugsweise mithilfe einer entsprechenden Steuerungs- und/oder Regelungseinrichtung und mithilfe einer am Heizelement und/oder an anderer Stelle gemessenen Temperatur gesteuert oder geregelt werden. Denkbar ist alternativ oder zusätzlich auch eine Steuerung/Regelung in Abhängigkeit von einem sich infolge der anliegenden Temperatur einstellenden elektrischen Widerstand (d.h. eine temperaturabhängige Widerstandssteuerung/-regelung). Ein oder mehrere Heizelemente können auch als sogenanntes "selbstbegrenzendes Heizelement" ausgebildet sein, welche bei Erreichen der maximal zulässigen Temperatur in der Wärmespeichervorrichtung von selbst ihre Heizleistung reduzieren.

Unter "thermisch leitfähig" im Sinne der Erfindung wird die Fähigkeit (eines Materials oder Mediums) verstanden, Wärmeenergie effizient übertragen zu können. Ein thermisch leitfähiges Material kann insbesondere Wärme von einem Bereich mit höherer Temperatur zu einem Bereich mit niedrigerer Temperatur leiten. Je höher die Wärmeleitfähigkeit eines Materials ist desto besser kann das Material die Wärme leiten.

Unter dem Begriff "thermisch kontaktiert" im Sinne der Erfindung wird ein Kontakt zwischen zwei Bauteilen und/oder Komponenten verstanden, welcher derart ausgebildet ist, dass zwischen den Bauteilen bzw. Komponenten Wärme übertragen werden kann, insbesondere wenigstens durch Wärmeleitung. Insbesondere zusätzlich kann darüber hinaus der Kontakt derart ausgestaltet sein, dass auch eine Wärmeübertragung durch Konvektion und oder (Wärme- )Strahlung erfolgt.

In einer möglichen Ausgestaltung einer Wärmespeichervorrichtung gemäß der Erfindung kann die Wärmespeichervorrichtung insbesondere für eine Verwendung in einem Kraftwerk ausgebildet sein, insbesondere für eine Verwendung in einem solarthermischen oder konventionellen Kraftwerk, wobei die Wärmespeichervorrichtung insbesondere dazu ausgebildet sein kann, von oder im Kraftwerk erzeugte Wärme zumindest zeitweise (zwischen) zu speichern. In einer weiteren möglichen Ausgestaltung kann eine Wärmespeichervorrichtung gemäß der Erfindung zur Verwendung in einem sogenannten Wärmespeicherkraftwerk ausgebildet sein, insbesondere zur Verwendung in einem Wärmespeicherkraftwerk, dass nach dem sogenannten "Carnot-Kreisprozess" arbeitet, wobei in diesem Fall die Wärmespeichervorrichtung auch als sogenannte "Carnot-Batterie" bezeichnet werden kann und insbesondere dazu ausgebildet sein kann, in Wärme umgewandelte überschüssige Energie zwischenzuspeichern, insbesondere in Wärme umgewandelte elektrische Energie, und bei Bedarf zumindest einen Teil der gespeicherten Wärme wieder abzugeben, beispielsweise um mithilfe von einer oder mehreren Dampfturbinen elektrische Energie (Strom) zu erzeugen. In einer weiteren möglichen Ausgestaltung kann eine Wärmespeichervorrichtung gemäß der Erfindung auch für eine Verwendung in einem sogenannten "ORC-Kraftwerk" (Organic Rankine Cycle-Kraftwerk) ausgebildet sein, wobei ein solches Kraftwerk den sogenannten "Organischen Rankine-Prozess (ORC)" für die Energieumwandlung in und aus Wärme nutzt - einen anderen thermodynamischen Kreisprozess -, bei welchem ein von Wasser (H2O) verschiedenes Arbeitsmedium verwendet wird, insbesondere ein organisches Arbeitsmedium, welches besonders bevorzugt einen niedrigeren Siedepunkt als Wasser aufweist, wodurch auch Wärmequellen mit niedrigeren Temperaturen effizient genutzt werden können. In einer weiteren möglichen Ausgestaltung kann eine Wärmespeichervorrichtung gemäß der Erfindung auch zur Energiespeicherung zur Erzeugung von Prozessdampf ausgebildet und eingerichtet sein.

In einer weiteren möglichen Ausgestaltung einer Wärmespeichervorrichtung gemäß der Erfindung ist die Wärmespeichervorrichtung insbesondere als sogenannte "Latentwärmespeichervorrichtung" ausgebildet.

Unter einer "Latentwärmespeichervorrichtung" im Sinne der Erfindung wird insbesondere eine Wärmespeichervorrichtung verstanden, welche als Wärmespeichermedium ein Phasenwechselmedium (PCM) aufweist.

Eine Wärmespeichervorrichtung gemäß der Erfindung kann insbesondere ein Phasenwechselmedium als Wärmespeichermedium aufweisen, wobei das Phasenwechselmedium insbesondere ausgewählt sein kann aus einer Gruppe von Phasenwechselmedien, welche Paraffine, Salzhydrate, eutektische Mischungen, bestimmte organische Verbindungen, bestimmte anorganische Phasenwechselmaterialien (wie z.B. geschmolzene Salze), Metalle und Wasser bzw. Eis einschließt, wobei, falls ein Phasenwechselmedium als Wärmespeichermedium eingesetzt wird, dieses PCM insbesondere je nach Anwendungsfall und einem hiervon abhängigen (Betriebs-)Temperaturbereich ausgewählt worden ist.

Paraffine schmelzen und erstarren in einem breiten Temperaturbereich von etwa 20° bis 70° und haben den Vorteil, dass sie chemisch stabil sind, in der Regel ungiftig sind und einen klar definierten Schmelzpunkt aufweisen. Diese eignen sich insbesondere zur Verwendung in Gebäudeklimatisierungssystemen sowie für die Speicherung von Solarwärme.

Salzhydrate sind kristalline Verbindungen, welche in der Regel Wasser enthalten und beim Phasenwechsel eine große Menge latenter Wärme speichern können. Sie haben in der Regel eine hohe Energiedichte und sind kostengünstig. Ihre Schmelzpunkte können oberhalb der Siedetemperatur von Wasser (Ts = 100°C bei Normaldruck) liegen. Einige Salzhydrate weisen einen Schmelzpunkt von ca. 120°C auf.

Eutektische Mischungen, die sich als Phasenwechselmedium eignen, weisen in der Regel eine Mischung aus zwei oder mehr chemischen Verbindungen auf mit einem einheitlichen Schmelzpunkt sie können sowohl organische als auch anorganische Stoffe enthalten. Diese haben den Vorteil, dass sie jeweils einen spezifischen Schmelzpunkt haben und insbesondere an verschiedene Temperaturbereich angepasst werden können. Sie werden insbesondere in Kühlanwendungen sowie für die Temperaturstabilisierung in Lager- oder Transportanwendungen eingesetzt.

Anorganische Phasenwechselmaterialien, wie beispielsweise geschmolzene Salze, beispielsweise Natrium- und/oder Kaliumsalze und/oder Mischungen daraus, haben in der Regel einen hohen Schmelzpunkt (insbesondere Ts >100°C) und eignen sich insbesondere für Anwendungen mit sehr hohen Temperaturen. Sie haben ebenfalls eine hohe Energiedichte und sind sehr effizient in der Wärmespeicherung, insbesondere bei hohen Temperaturen. Dementsprechend eignen sie sich insbesondere für Hochtemperaturanwendungen, wie zum Beispiel in solarthermischen Kraftwerken zur Speicherung von Sonnenenergie.

Für Prozessdampfanwendungen haben sich insbesondere Phasenwechselmedien mit einem Schmelzpunkt von Ts > 100°C (also oberhalb der Siedetemperatur von Wasser / 100°C bei Normaldruck) als vorteilhaft herausgestellt. Besonders Nitratssalze haben sich hierfür als vorteilhaft erwiesen. D.h. in einer möglichen Ausgestaltung kann das Wärmespeichermedium ein Nitratsalz sein.

In vielen Fällen lässt sich auch Wasser bzw. Eis als Phasenwechselmedium einsetzen, welches insbesondere beim Phasenwechsel von fest nach flüssig eine hohe Menge an latenter Wärme aufnehmen kann. Dieses Phasenwechselmedium ist besonders kostengünstig und leicht verfügbar und effektiv für Kälteanwendungen. Es eignet sich insbesondere in Eisspeichersystemen zur Kühlung, insbesondere in Gebäuden und/oder für die Klimatisierung.

In einer günstigen Ausgestaltung der Wärmespeichervorrichtung kann die Heizanordnung insbesondere eine oder mehrere elektrische Heizeinrichtung aufweisen und insbesondere eine elektrische Heizanordnung sein. Elektrische Heizeinrichtungen bzw. eine elektrische Heizanordnung haben den Vorteil, dass sie sich besonders gut einfach und präzise steuern bzw. regeln lassen und somit ein besonders effektiver und effizienter und präziser Betrieb einer Wärmespeichervorrichtung erreicht werden kann.

In einer günstigen Ausgestaltung der Wärmespeichervorrichtung ist der Heizelementträger wenigstens einer Heizeinrichtung dabei derart in das Innere des Volumens des Wärmespeicherelement eingesetzt, dass sich in einem ordnungsgemäß eingesetzten Zustand die Trägerebene des Heizelement Trägers parallel zu den Strömungsachsen der Strömungsabschnitte erstreckt, die zumindest abschnittsweise durch das Innere des Volumens verlaufen. Hierdurch lässt sich eine besonders vorteilhafte Ausgestaltung des Wärmespeicherelements erreichen, insbesondere eine besonders platzsparende Ausgestaltung, welche eine besonders dichte Anordnung von Strömungsabschnitt und einem oder mehreren Heizelementträgern innerhalb des Volumens ermöglicht und infolgedessen die Bereitstellung einer Wärmespeichervorrichtung bzw. einer Wärmespeicheranordnung, die über besonders gute Wärmespeichereigenschaften verfügt. Dies ermöglicht ferner, den Heizelementträger insbesondere in einer Richtung parallel zu den Strömungsachsen der Strömungsabschnitte in das Wärmespeicherelement einzusetzen und/oder zu entnehmen, insbesondere unabhängig von einem oder mehreren der Strömungsabschnitte. Hierdurch kann eine besonders einfache Wartung der Wärmespeichervorrichtung erreicht werden, insbesondere ein besonders einfacher Austausch einer oder mehrerer Heizeinrichtungen, beispielsweise im Fall eines Defektes eines oder mehrerer Heizelemente.

In einer günstigen Ausgestaltung der Wärmespeichervorrichtung können die mehreren Strömungsabschnitte der Wärmeübertragungsanordnung in einem ordnungsgemäß mit einem Wärmespeichermedium befüllten Zustand des Volumens jeweils in thermischem Kontakt mit dem Wärmespeichermedium stehen, wobei das Wärmespeichermedium, mit welchem das Volumen zumindest teilweise (oder vollständig) befüllt ist, die Strömungsabschnitte insbesondere zumindest teilweise umgibt und dabei thermisch kontaktiert.

In einer möglichen und besonders vorteilhaften Ausgestaltung der Wärmespeichervorrichtung können die mehreren geraden Strömungsabschnitte bevorzugt Hohlprofilabschnitte wie beispielsweise Rohrabschnitte, insbesondere mit einem vorzugsweise kreisrundem Strömungsquerschnitt sein. Alternativ sind jedoch auch ein oder mehrere andere Strömungsquerschnittsformen wie beispielsweise ein dreieckiger viereckiger fünfeckiger oder anderweitig entdeckt der Strömungsquerschnitt denkbar. Vom Strömungswiderstand her sind runde oder ovale Strömungsquerschnitte jedoch in der Regel vorteilhafter.

In einer günstigen Ausgestaltung der Wärmespeichervorrichtung kann wenigstens ein erster Strömungsabschnitt einem ersten Fluidkreislauf zugeordnet und in einer ersten Durchströmungsrichtung mit einem ersten Wärmeübertragungsmedium durchströmbar sein, und insbesondere wenigstens ein zweiter Strömungsabschnitt einem zweiten Fluidkreislauf zugeordnet und mit einem zweiten Wärmeübertragungsmedium durchströmbar, insbesondere in einer zweiten, entgegengesetzt zur ersten Durchströmungsrichtung verlaufenden zweiten Durchströmungsrichtung.

Wenn das Volumen des Wärmespeicherelements ordnungsgemäß bzw. funktionsgemäßen mit Wärmespeichermedium gefüllt ist, stehen der wenigstens eine erste Strömungsabschnitt und/oder der wenigstens eine zweite Strömungsabschnitt besonders bevorzugt jeweils in thermischem Kontakt mit dem Wärmespeichermedium.

Darüber hinaus können insbesondere die ersten Strömungsabschnitte und die zweiten Strömungsabschnitte, vorzugsweise der erste Fluidkreislauf und der zweite Fluidkreislauf, fluidisch voneinander getrennt sein.

In einer günstigen Ausgestaltung der Wärmespeichervorrichtung kann die Wärmespeichervorrichtung insbesondere eine sogenannte Rohrbündel-Wärmespeichervorrichtung sein, wie sie beispielsweise aus der eingangs genannten DE 102017 114 141 A1 oder der ebenfalls eingangs genannten DE 10 2019 102 955 B3 bekannt sind, wobei besonders bevorzugt wenigstens ein erster Strömungsabschnitt mit wenigstens einem zweiten Strömungsabschnitt thermisch in Kontakt steht, so dass Wärme von einem ersten Wärmeübertragungsmedium, das durch den wenigstens einen ersten Strömungsabschnitt strömt, auf ein zweites Wärmübertragungsmedium, dass durch den wenigstens einen zweiten Strömungsabschnitt strömt, übertragen werden kann und/oder umgekehrt. In einer vorteilhaften Ausgestaltung können der wenigstens eine erste Strömungsabschnitt und der wenigstens eine zweite Strömungsabschnitt dabei insbesondere entgegengesetzt durchströmt werden. Dies ermöglicht, eine entsprechend geeignete Heizeinrichtung vorausgesetzt, ein besonders effizientes Beladen und/oder Entladen, insbesondere ein axiales Beladen und/oder Entladen.

In einer günstigen Ausgestaltung der Wärmespeichervorrichtung kann die Wärmeübertragungsanordnung eine oder mehrere thermisch leitfähige Rippenstruktur(en) aufweisen, die jeweils mit einer Außenwandung wenigstens eines Strömungsabschnitts thermisch kontaktiert sind, insbesondere wärmeleitend mit dieser Außenwandung gekoppelt sind, wobei eine Rippenstruktur insbesondere jeweils mit einem oder mehreren, vorzugsweise jeweils mit zwei, Strömungsabschnitten zumindest teilweise oder vollständig thermisch kontaktiert ist. Eine solche Rippenstruktur kann dabei insbesondere mehrere Strömungsabschnitte umfassen bzw. in Umfangsrichtung zumindest teilweise oder vollständig umschließen, wobei die Rippenstruktur einen oder mehrere Strömungsabschnitte über wenigstens einen Teil ihrer Länge entlang der Strömungsachse umschließt, insbesondere über wenigstens 50%, 60%, 70%, 80% oder 90% ihrer Länge innerhalb des Volumens des Wärmespeicherelementes.

Unter einer "Rippenstruktur" im Sinne der Erfindung wird insbesondere eine Struktur verstanden, welche zur Vergrößerung einer Wärmeübertragungsfläche dient und insbesondere von einem Grundkörper eine oder mehrere nach außen, insbesondere radial nach außen (gerade oder gekrümmte) Rippen aufweisen kann, welche insbesondere eine Vielzahl von Vorsprüngen oder Oberflächen aufweisen können, wobei die Rippenstruktur vorzugsweise ein wärmeleitfähiges Material aufweist oder daraus besteht. In einer vorteilhaften Ausgestaltung ist die Geometrie der Rippenstruktur an die jeweilige Anwendung angepasst und hinsichtlich der Wärmeübertragung (insbesondere geometrisch) optimiert.

In einer möglichen Ausgestaltung kann die Rippenstruktur eine dendritenähnliche Struktur bzw. einen Querschnitt mit einer solchen dendritenähnlichen Struktur aufweisen und/oder entsprechend geformte und sich zumindest anteilig in radialer Richtung erstreckende, insbesondere gekrümmte Rippen oder "Schaufeln" aufweisen, wobei die ein oder mehrere Zwischenräume zwischen den Rippen insbesondere mit Wärmespeichermedium gefüllt sein können, zumindest über einen Teil der Längsrichtung der Rippenstruktur in Richtung parallel zur Strömungsachse wenigstens einer Strömungsachse.

Eine solche Rippenstruktur ermöglicht, bei entsprechender Formgebung und entsprechenden Wärmeleitungseigenschaften, ein besonders effizientes Beladen und/oder Entladen eines Wärmeübertragungsmediums, das durch einen von einer Rippenstruktur umgebenden Strömungsabschnitt strömt über ein die Rippenstruktur umgebendes Wärmespeichermedium, was wiederum einen besonders effizienten und effektiven Betrieb der Wärmespeichervorrichtung ermöglicht.

Ein oder mehrere Strömungsabschnitte können Stahl aufweisen oder enthalten oder ein anderes Material mit insbesondere vergleichbaren Eigenschaften. Stahl hat eine gute Wärmeleitung bei guten Festigkeitseigenschaften und eine ausreichend gute Temperaturbeständigkeit und ist mit vielen Wärmeübertragungsmedien kompatibel. Ein oder mehrere Rippenstrukturen können insbesondere Aluminium oder ein anderes Material mit insbesondere vergleichbaren Eigenschaften aufweisen oder daraus bestehen, wobei Aluminium besonders vorteilhafte Wärmeleitungseigenschaften aufweist und außerdem relativ leicht ist, aber dennoch temperaturbeständig und formstabil und sich gut mit vielen Wärmespeichermedien verträgt

Ein oder mehrere Strömungsabschnitte, insbesondere ein oder mehrere gerade Strömungsabschnitte, können insbesondere jeweils eine Länge in einem Bereich von ≤ 1 m bis ≤ 10 m aufweisen. Für einige Anwendungsfälle haben sich Längen von wenigstens ≥ 2 m, ≥ 3 m, ≥ 4 m, ≥ 5 m, ≥ 6 m, ≥ 7 m oder ≥ 8 m bis hin zu höchstens ≤ 10 m, ≤ 9 m, ≤ 8 m, ≤ 7 m, ≤ 6 m, ≤ 5 m, ≤ 4 m oder ≤ 3 m, insbesondere von ca. 6 m, als besonders vorteilhaft erwiesen. Das Volumen wenigstens eines Wärmespeicherelements weist bevorzugt eine entsprechende Größe auf, insbesondere eine Kantenlänge von ≥ 1 m bis ≤ 10 m in einer Richtung parallel zur Strömungsachse wenigstens eines im Inneren oder durch das Innere des Volumens verlaufenden Strömungsabschnitts, vorzugsweise eine Kantenlänge von wenigstens ≥ 2 m, ≥ 3 m, ≥ 4 m, ≥ 5 m, ≥ 6 m, ≥ 7 m oder ≥ 8 m und höchstens ≤ 10 m, ≤ 9 m, ≤ 8 m, ≤ 7 m, ≤ 6 m, ≤ 5 m, ≤ 4 m oder ≤ 3 m, insbesondere von ca. 6 m.

Eine oder mehrere Rippenstrukturen können dabei grundsätzlich beispielsweise wie im Detail in der eingangs bereits erwähnten DE 10 2017 114 141 A1 oder der DE 10 2019 102 955 B3 beschrieben, ausgestaltet sein und insbesondere ein oder mehrere Strömungsabschnitte umfassen, insbesondere Strömungsabschnitte zwei verschiedener Fluidkreisläufe (insbesondere von zwei verschiedenen Fluidkreisläufen) und mit diesen insbesondere thermisch kontaktiert sein, und insbesondere zusätzlich auch mit einem Wärmespeichermedium (sofern das Volumen entsprechend befüllt ist).

Um eine Kontaktkorrosion zwischen Strömungsabschnitt und Rippenstruktur zu vermeiden, insbesondere bei einer Kombination mit Stahl und Aluminium, können entsprechende Korrosionsschutzmaßnahmen vorgesehen sein, beispielsweise entsprechende Beschichtungen aufgebracht sein, welche vorzugsweise die Wärmeleitfähigkeit und/oder die Kompatibilität mit den Medien, mit denen die Komponenten in Kontakt kommen, nicht beeinträchtigen.

Wenigstens eine Rippenstruktur kann sich insbesondere zumindest über einen Teil des Umfangs des Strömungsabschnitts und einen Teil seiner Länge in Durchströmungsrichtung erstrecken und jeweils wärmeleitend mit einer Außenwandung des Strömungsabschnitts verbunden sein zur Wärmeübertragung von dem Wärmespeichermedium in den Strömungsabschnitt, insbesondere an das durch den Strömungsabschnitt strömende Wärmeübertragungsmedium, und/oder vom Strömungsabschnitt, insbesondere von dem durch den Strömungsabschnitt strömenden Wärmeübertragungsmedium, in das Wärmespeichermedium.

In einer günstigen Ausgestaltung der Wärmespeichervorrichtung kann die Wärmespeichervorrichtung insbesondere eine Rippenrohr-Latentwärmespeichervorrichtung sein, beispielsweise ein Doppelrohrregister wie in der ebenfalls eingangs bereits erwähnten DE 10 2017 213 718 A1 beschrieben.

In einer günstigen Ausgestaltung kann in einem ordnungsgemäß mit einem Wärmespeichermedium befüllten Zustand des Volumens des Wärmespeicherelements sowie in einem ordnungsgemäß in das Wärmespeicherelement eingesetzten Zustand des Heizelementträgers wenigstens ein Heizelement des Heizelementträgers das Wärmespeichermedium thermisch kontaktieren, so dass das Wärmespeichermedium über das wenigstens eine Heizelement des Heizelementträgers mit Wärme beladen werden kann.

Dazu ist besonders bevorzugt wenigstens ein Heizelementträger mit wenigstens einem Heizelement derart innerhalb des Wärmespeichermediums angeordnet bzw. wird von dem Wärmespeichermedium derart umgeben, dass sich ein oder mehrere Heizelemente, die an dem Heizelementträger befestigt sind oder von diesem aufgenommen sind oder in diesen integriert sind, vorzugsweise alle, jeweils unmittelbar von Wärmespeichermedium umgeben sind, vorzugsweise vollständig (insbesondere bis auf eventuelle Anschlussleitungen), und mit dem Wärmespeichermedium thermisch in Kontakt stehen. Hierdurch kann eine besonders effiziente und effektive Wärmeübertragung zwischen dem/den Heizelementen des Heizelementträgers und dem Wärmespeichermedium erreicht werden.

Unter einem "ordnungsgemäß mit einem Wärmespeichermedium befüllten Zustand des Volumens der Wärmespeicheranordnung" wird im Sinne der Erfindung ein Zustand verstanden, in welchem das Volumen des Wärmespeicherelements derart mit Wärmespeichermedium befüllt bzw. gefüllt ist, dass ein ordnungsgemäßer Betrieb der Wärmespeichervorrichtung möglich ist.

Unter einem "ordnungsgemäß in die Wärmespeicheranordnung eingesetzten Zustand des Heizelementträgers" wird im Sinne der Erfindung ein Zustand verstanden, in welchem ein ordnungsgemäßer Betrieb der Wärmespeichervorrichtung möglich ist.

Unter dem Ausdruck "mit Wärme beladen" wird im Sinne der Erfindung insbesondere das Aufladen oder Speichern der Wärmespeichervorrichtung mit thermischer Energie verstanden, um Wärme in der Wärmespeichervorrichtung zu speichern. Unter "Entladen" wird entsprechend eine Abgabe bzw. ein Abführen von gespeicherter thermischer Energie aus der Wärmespeichervorrichtung verstanden.

In einer günstigen Ausgestaltung der Wärmespeichervorrichtung kann die Wärmespeichervorrichtung insbesondere über die Heizanordnung beladen werden, wobei die Wärmespeichervorrichtung insbesondere über einen oder mehrere Strömungsabschnitte, insbesondere über einen oder mehrere Strömungsabschnitte eines ersten Fluidkreislaufs, entladen werden kann, besonders bevorzugt gleichzeitig.

In einer besonders vorteilhaften Ausgestaltung einer Wärmespeichereinrichtung ist die Wärmespeichervorrichtung derart ausgebildet und eingerichtet und kann derart betrieben werden, dass ein aufeinander abgestimmtes, insbesondere zumindest teilweise gleichzeitiges, Beladen und Entladen möglich ist. Hierdurch kann ein besonders effektiver und effizienter Betrieb der Wärmespeichervorrichtung erreicht werden.

In einer günstigen alternativen oder zusätzlichen Ausgestaltung der Wärmespeichervorrichtung können diverse Speichervorrichtung insbesondere auch über einen oder mehrere Strömungsabschnitte, insbesondere über einen oder mehrere Strömungsabschnitte eines zweiten Fluidkreislaufs, beladen werden, insbesondere zumindest teilweise gleichzeitig oder vollständig gleichzeitig zu einem Beladen über die Heizanordnung, insbesondere wie es grundsätzlich in der bereits mehrfach genannten DE 10 2019 102 955 B3 vom Prinzip her beschrieben ist. Dies ermöglicht ein schnelleres Beladen.

In einer günstigen Ausgestaltung der Wärmespeichervorrichtung kann sich wenigstens ein Heizelement des Heizelementträgers zumindest abschnittsweise in einer Heizebene erstrecken, die sich parallel zur Trägerebene des zugehörigen Heizelementträgers erstreckt oder mit der Trägerebene des zugehörigen Heizelementträgers zusammenfällt. Hierdurch lässt sich eine besonders kompakte Ausgestaltung der Heizeinrichtung erreichen. Diese wiederum ermöglicht eine besonders vorteilhafte Anordnung der Heizeinrichtungen zwischen bzw. benachbart zu den Strömungsabschnitten parallel zu den Strömungsachsen, und möglichst nah an den Strömungsabschnitten. Somit lässt sich im Ergebnis insbesondere eine besonders kompakte und dadurch sehr bauraumsparende Anordnung erreichen. Ferner ermöglicht eine solche Anordnung auf besonders vorteilhafte Art und Weise eine effiziente Wärmeübertragung zwischen Heizelement und Strömungsabschnitt über das Wärmespeichermedium.

Unter einer "Heizebene" wird im Sinne der Erfindung insbesondere eine Ebene verstanden, in welcher sich wenigstens ein Heizelement zumindest teilweise erstreckt.

In einer günstigen Ausgestaltung der Wärmespeichervorrichtung kann sich wenigstens ein Heizelement des Heizelementträgers zumindest abschnittsweise in einer Richtung senkrecht zu den Strömungsachsen der mehreren Strömungsabschnitte im Inneren des Volumens des Wärmespeicherelements erstrecken. Mit einer derartigen Anordnung lässt sich mit einer einfachen konstruktiven Ausgestaltung und wenigen Bauteilen über das Heizelement über einen größeren Bereich Wärme in das Wärmespeichermedium einbringen. Ferner ermöglicht eine solche Anordnung das Einbringen von Wärme in ein die Heizeinrichtung umgebendes Wärmespeichermedium in einer definierten Zone, die sich zumindest abschnittsweise in einer Richtung senkrecht zu den Strömungsachsen der mehreren Strömungsabschnitte im Inneren des Volumens des Wärmespeicherelements. Hierdurch kann ein besonders vorteilhafter Betrieb der Wärmespeichervorrichtung erreicht werden.

In einer günstigen Ausgestaltung der Wärmespeichervorrichtung kann sich wenigstens ein Heizelement des Heizelementträgers dabei insbesondere zumindest abschnittsweise in der Heizebene des zugehörigen Heizelementträgers erstrecken sowie zumindest abschnittsweise in einer Richtung senkrecht zu den Strömungsachsen der mehreren Strömungsabschnitte im Inneren des Volumens des Wärmespeicherelements. Hierdurch lässt sich eine besonders kompakte Ausgestaltung der Heizeinrichtung erreichen. Diese wiederum ermöglicht eine besonders vorteilhafte Anordnung der Heizeinrichtungen zwischen bzw. benachbart zu den Strömungsabschnitten und parallel zu den Strömungsachsen. Somit lässt sich im Ergebnis insbesondere eine besonders kompakte und dadurch sehr bauraumsparende Anordnung erreichen.

In einer günstigen Ausgestaltung der Wärmespeichervorrichtung weist ein Heizelementträger insbesondere mehrere solche sich zumindest abschnittsweise in der Heizebene das Heizelementträgers erstreckende Heizelement auf, die sich außerdem in einer Richtung senkrecht zu den Strömungsachse der mehreren Strömungsabschnitt im Inneren des Volumens des Wärmespeicherelement erstrecken. Hierdurch lässt sich auf einfache Art und Weise eine sogenannte Multi-Zonen- oder Multi-Bereichs-Heizanordnung bereitstellen, wobei die einzelnen Heizelemente insbesondere einzelne ansteuerbar und oder regelbar sind, wie es grundsätzlich vom Prinzip her aus der bereits mehrfach erwähnten DE 10 2019 102 955 B3 bekannt ist. Hierdurch kann in die einzelnen Zonen zeitlich definiert gesteuert, insbesondere nacheinander oder zeitlich verzögert, thermische Energie eingeleitet werden.

Dies ermöglicht eine besonders gute Anpassung des Beladens über die Heizeinrichtung an ein Entladen über einen oder mehrere Strömungsabschnitte, insbesondere entlang oder in Richtung der zugehörigen Strömungsachse(n).

In einer günstigen Ausgestaltung der Wärmespeichervorrichtung können die Strömungsachsen der mehreren Strömungsabschnitte, die im Inneren des Volumens des Wärmespeicherelementes verlaufen, bezogen auf einen funktionsgemäßen Verwendungszustand der Wärmespeichervorrichtung, jeweils in vertikaler Richtung, verlaufen, wobei sich wenigstens ein Heizelement insbesondere, bezogen auf einen funktionsgemäßen Verwendungszustand der Wärmespeichervorrichtung, vorzugsweise zumindest teilweise in horizontaler Richtung erstreckt. Diese Ausgestaltung ermöglicht insbesondere ein fluidisches Entladen in vertikaler Richtung, insbesondere ein Entladen nach unten, und gleichzeitig ein Beladen über die Heizeinrichtung in horizontaler Richtung.

In einer günstigen Ausgestaltung der Wärmespeichervorrichtung kann ein Heizelementträger insbesondere mehrere solche sich zumindest abschnittsweise in der Heizebene das Heizelementträgers horizontal erstreckende Heizelemente aufweisen, die insbesondere vertikal übereinander angeordnet sind und sich außerdem in einer Richtung senkrecht zu den Strömungsachse der mehreren Strömungsabschnitt im Inneren des Volumens des Wärmespeicherelement erstrecken. Hierdurch lässt sich auf einfache Art und Weise eine sogenannte Multi-Level-Heizanordnung bereitstellen, wobei die einzelnen Heizelemente insbesondere einzeln ansteuerbar und oder regelbar sind und ein gezieltes Heizen/Beheizen in verschiedenen Bereichen, insbesondere in verschiedenen Zonen auf verschiedenen Ebenen in vertikaler Richtung und damit insbesondere ein gezieltes Beladen in vertikaler Richtung entlang der Strömungsachsen ermöglichen. Hierdurch kann insbesondere ein an ein Entladen angepasstes Beladen mittels der Heizanordnung ermöglicht werden. Diese Ausgestaltung ermöglicht insbesondere ein fluidisches Entladen in vertikaler Richtung, insbesondere ein Entladen nach unten, und gleichzeitig ein Beladen über die Heizeinrichtung in horizontaler und vertikaler Richtung, insbesondere von oben und vorzugsweise an das Entladen angepasst, insbesondere wenn die Heizanordnung mehrere, in vertikaler Richtung übereinander angeordnete Heizelemente aufweist, die sich jeweils in horizontaler Richtung erstrecken und insbesondere einzeln ansteuerbar sind.

Insbesondere mit zwei Fluidkreisläufen und parallel verlaufenden und thermisch miteinander in Kontakt stehenden Strömungsabschnitten, von denen einer jeweils dem ersten Fluidkreislauf zugeordnet ist und der andere dem zweiten, lässt sich hierdurch ein besonders vorteilhafter Betrieb erreichen, denn in diesem Fall kann beispielsweise zusätzlich ein fluidisches Beladen von oben erfolgen, beispielsweise mithilfe gravitationsgetriebener Kondensation, und/oder somit ein besonders effizienter und effektiver Betrieb der Wärmespeichervorrichtung erreicht werden, insbesondere in Verbindung mit einer Hochtemperatur-Wärmepumpe (HAT-Wärmepumpe) zum Transport des "warmen" Wärmeübertragungsmediums.

In einer günstigen Ausgestaltung der Wärmespeichervorrichtung kann wenigstens eine Heizeinrichtung wenigstens ein Heizelement aufweisen, das einen sich in der Heizebene und senkrecht zur Strömungsrichtung erstreckenden, geradlinigen Heizleiter aufweist und/oder einen um 180 Grad (180°) gebogenen Heizleiter. Ein um 180° gebogener Heizleiter kann dabei, bezogen auf einen funktionsgemäßen Einbauzustand der Heizeinrichtung in der Wärmespeichervorrichtung, insbesondere wie ein "liegendes U" bzw. ein um 90° nach links oder rechts gedrehtes "U" auf dem Heizelementträger befestigt, angeordnet oder in diesen integriert sein.

Eine oder mehrere Heizleiter können insbesondere alternativ oder zusätzlich zu einer 180°-Biegung zumindest abschnittsweise mäanderförmig ausgebildet sein. Diese Ausgestaltung ermöglicht eine besonders vorteilhafte Führung von entsprechenden Anschlussleitungen, über welche dem Heizelement (elektrische) Energie zugeführt werden kann.

In einer günstigen Ausgestaltung der Wärmespeichervorrichtung kann jedes Heizelement wenigstens eine, insbesondere zwei, Anschlussleitung(en) aufweisen, wobei jeweils ein oder mehrere Anschlussleitungen von einem oder von mehreren Heizelementen einer Heizeinrichtung an einer Seitenkante des Heizelementträgers entlanggeführt sind. Dabei sind insbesondere ein oder mehrere Anschlussleitungen bevorzugt nach oben aus dem Wärmespeicherelement hinausgeführt, vorzugsweise parallel zur Trägerebene des Heizelementträgers, insbesondere in einem Anschlussleiterkanal.

Unter einem "Anschlussleiterkanal" wird im Sinne der Erfindung insbesondere eine Art Kabelkanal verstanden, in welche ein oder mehrere Anschlussleitungen des Heizelements zumindest teilweise oder über eine längere Distanz geführt werden können.

Eine 180°-Biegung eines Heizelements ermöglicht in diesem Fall auf einfache Art und Weise, insbesondere im Fall von länglichen Heizdrähten oder drahtähnlichen Heizelementen bzw. Heizleitern, das Herausführen von Anschlussleitungen, welche insbesondere jeweils mit einem Ende des Heizelements verbunden sind, aus dem Wärmespeicherelement auf nur einer Seite des Heizelementträgers. Hierdurch lässt sich ein deutlich vereinfachter Aufbau, insbesondere eine deutlich vereinfachte Führung der Anschlussleitungen, erreichen.

Ein oder mehrere Heizelemente können auch einen gemeinsamen Nullleiter aufweisen, wobei der Nullleiter insbesondere zusammen mit zumindest einem Teil der Anschlussleitung(en) an einer Seite des Heizelementträgers aus dem Wärmespeicherelement herausgeführt sein kann, vorzugsweise ebenfalls in und/oder durch einen Anschlussleitungskanal, insbesondere nach oben. Hierdurch kann ein besonders einfacher und kompakter Aufbau der Wärmespeichervorrichtung erreicht werden.

In einer günstigen Ausgestaltung der Wärmespeichervorrichtung kann wenigstens eine Heizeinrichtung, bezogen auf einen funktionsgemäßen Einbauzustand der Heizeinrichtung in einer Wärmespeichervorrichtung, mehrere in Strömungsrichtung übereinander angeordnete Heizelemente aufweisen, die getrennt voneinander betreibbar sind, insbesondere getrennt voneinander ansteuerbar. Hierdurch lässt sich auf einfache Art und Weise eine sogenannte Multi-Zonen bzw. Multi-Bereichs- bzw. je nach Anordnung der einzelnen Heizelemente auch eine Multi-Level-Heizanordnung bereitstellen. Damit ist insbesondere ein gezieltes Beheizen möglich, in einigen Fällen insbesondere auch ein gezieltes Beladen, das auf ein Entladen abgestimmt ist. Hierdurch kann ein besonders vorteilhafter Betrieb einer Wärmespeichervorrichtung gemäß der Erfindung erreicht werden.

In einer günstigen Ausgestaltung der Wärmespeichervorrichtung kann die Wärmespeichervorrichtung derart ausgebildet sein, insbesondere sind die Strömungsabschnitte derart ausgebildet und innerhalb des Volumens des Wärmespeicherelements angeordnet, dass sich innerhalb des Volumens des Wärmespeicherelements ein parallel zu den Strömungsachsen der Strömungsabschnitte erstreckender, vorzugsweise zumindest teilweise rechteckiger, von Komponenten der Wärmeübertragungsanordnung freigehaltener Bereich befindet, in welchen der Heizelementträger wenigstens einer Heizeinrichtung zusammen mit wenigstens einem am Heizelementträger befestigten oder in den Heizelementträger integrierten Heizelement einsetzbar ist oder eingesetzt ist. Hierdurch kann auf einfache Art und Weise ein Heizelementträger in dem Volumen des Wärmespeicherelements platziert werden, beispielsweise durch Einsetzen von oben, und dies außerdem noch vorteilhaft und nah zu einem oder mehreren Strömungsabschnitten. Dadurch kann eine effektive und effiziente Beladung der Wärmespeichervorrichtung erreicht werden. Ebenso ermöglicht dies ein einfaches Entnehmen eines Heizelementträgers aus dem Volumen bzw. einen einfachen Austausch. Besonders vorteilhaft ist es, wenn die Wärmespeichervorrichtung so ausgebildet ist, dass der Heizelementträger eingeschoben und/oder herausgezogen werden kann. Dies ermöglicht die Bereitstellung einer Wärmespeichervorrichtung mit einem besonders geringen Wartungsaufwand.

In einer günstigen Ausgestaltung der Wärmespeichervorrichtung kann ferner, insbesondere zusätzlich, außerdem noch ein (vertikaler) Kanal für ein oder mehrere Anschlussleitungen und/oder ein oder mehrere Nullleiter vorgesehen sein, insbesondere für einen Anschlussleiterkanal, durch den vorzugsweise ein oder mehrere Anschlussleitungen von einem oder mehreren Heizelementen und/oder ein oder mehrere Nullleiter geführt sein können, zwischen den Strömungsabschnitten im Volumen des Wärmespeicherelements freigehalten sein. Dadurch kann sichergestellt werden, dass ausreichend Bauraum für die Anschlussleitungen und ggf. einen oder mehrere Nullleiter zur Verfügung steht.

In einer günstigen Ausgestaltung der Wärmespeichervorrichtung können zumindest einige der Strömungsabschnitte in einer Reihe angeordnet sein, vorzugsweise derart, dass die Strömungsachsen der in der Reihe angeordneten Strömungsabschnitte in einer gemeinsamen Ebene verlaufen, insbesondere in einer Ebene, die sich parallel zur Trägerebene wenigstens eines Heizelementträgers erstreckt, insbesondere parallel zur Trägerebene eines benachbart zu der jeweiligen Reihe angeordneten Heizelementträgers. Hierdurch kann einerseits eine besonders kompakte Anordnung einer Wärmespeichervorrichtung bereitgestellt werden, insbesondere eine besonders bauraumsparende Anordnung (d.h. eine Anordnung "mit hoher Packungsdichte"). Ferner kann das Wärmespeicherelement besonders effizient und effektiv beladen werden. Weist eine Heizeinrichtung dabei mehrere vertikal übereinander angeordnete Heizelemente auf, die außerdem separat ansteuerbar sind, ist insbesondere ein zonenabhängiges Beladen und/oder Entladen möglich, insbesondere aufeinander abgestimmt.

In einer günstigen Ausgestaltung der Wärmespeichervorrichtung können die Strömungsabschnitte insbesondere in einer ersten Reihe und in wenigstens einer weiteren Reihe angeordnet sein, wobei die Strömungsachsen der Strömungsabschnitte der ersten Reihe insbesondere in einer ersten Ebene verlaufen und die Strömungsachsen der Strömungsabschnitte der wenigstens einen weiteren Reihe vorzugsweise in wenigstens einer weiteren Ebene, wobei sich die zweite Ebene insbesondere parallel und mit einem definierten Abstand zur ersten Ebene erstreckt. Dabei können ein oder mehrere Reihen insbesondere (seitlich) versetzt zueinander angeordnet sein. Hierdurch kann einerseits eine besonders kompakte Anordnung einer Wärmespeichervorrichtung mit mehreren Reihen von Strömungsabschnitten bereitgestellt werden, insbesondere eine besonders bauraumsparende Anordnung. Ferner kann das Wärmespeicherelement besonders effizient und effektiv beladen werden. Weist eine Heizeinrichtung dabei mehrere vertikal übereinander angeordnete Heizelemente aus, die außerdem separat ansteuerbar sind, ist insbesondere ein zonenabhängiges, insbesondere auf ein Entladen abgestimmtes Beladen, möglich.

In einer günstigen Ausgestaltung der Wärmespeichervorrichtung kann die Heizanordnung mehrere Heizeinrichtungen aufweisen, wobei insbesondere benachbart zu jeder Reihe von Strömungsabschnitten insbesondere jeweils wenigstens eine Heizeinrichtung mit einem Heizelementträger mit wenigstens einem am Heizelementträger befestigten oder in den Heizelementträger zumindest teilweise integrierten Heizelement angeordnet sein kann, wobei der/die Heizelementträger insbesondere derart benachbart zu den jeweiligen Strömungsabschnitten der zugehörigen Reihe angeordnet ist/sind, dass sich die Trägerebene des Heizelementträgers insbesondere parallel zu der gemeinsamen Ebene erstreckt, in welcher die Strömungsachsen der benachbarten Reihe von Strömungsabschnitten erstrecken. Hierdurch kann einerseits eine besonders kompakte Anordnung einer Wärmespeichervorrichtung bereitgestellt werden, insbesondere eine besonders bauraumsparende Anordnung. Ferner kann das Wärmespeicherelement besonders effizient und effektiv beladen werden, da sich jeweils in der Nähe, insbesondere benachbart zu jeder Reihe, ein Heizelementträger mit einem oder mehreren Heizelementen befindet. Weist eine Heizeinrichtung dabei mehrere vertikal übereinander angeordnete Heizelemente auf, die außerdem separat ansteuerbar sind, ist insbesondere ein zonenabhängiges, insbesondere auf ein Entladen abgestimmtes Beladen, möglich.

In einer günstigen Ausgestaltung der Wärmespeichervorrichtung, können ein oder mehrere Heizelementträger dabei in dem freigehaltenen Bauraum, insbesondere in einem von Rippen einer Rippenstruktur freigehaltenem Bauraum, d.h. insbesondere in einer rippenfreien Zone, zwischen den Strömungsabschnitten angeordnet sein, wobei in diesem rippenfreien Zonen bevorzugt keine Rippe oder ein Teil davon einer Rippenstruktur hineinragt, wobei wenigstens eine freie Zone insbesondere ein rechteckiges bzw. quaderförmiges Volumen aufweist. Hierdurch kann auf einfache Art und Weise sichergestellt werden, dass ausreichend Bauraum für den/die Heizelementträger zur Verfügung steht.

In einer günstigen Ausgestaltung der Wärmespeichervorrichtung kann wenigstens eine Rippenstruktur derart ausgebildet sein, dass sie sich in einer Ebene senkrecht zur Strömungsachse nicht über eine definierte Hüllkontur hinaus erstreckt um den/die zugehörigen Strömungsabschnitt(e) herum, mit dem/denen die Rippenstruktur thermisch kontaktiert ist. D.h. die Rippenstruktur ragt in radialer Richtung nicht über diese Hüllkontur hinaus, wobei die Hüllkontur insbesondere kreisförmig oder vieleckig ausgebildet sein kann, insbesondere dreieckig, viereckig, fünfeckig, sechseckig, siebeneckig oder achteckig, wobei die Hüllkontur insbesondere regelmäßig oder unregelmäßig ausgebildet sein kann, symmetrisch oder unsymmetrisch. Diese Ausgestaltung der Rippenstruktur ermöglicht eine besonders dichte Anordnung von mehreren Strömungsabschnitten mit Rippenstruktur innerhalb eines Volumens eines Wärmespeicherelements, d.h. insbesondere mit einer hohen Packungsdichte. Infolgedessen kann eine besonders kompakte Wärmespeichervorrichtung mit einer hohen Wärmeübertragungsleistung bereitgestellt werden.

Unter einer "Hüllkontur" im Sinne der Erfindung wird insbesondere eine Kontur verstanden, welche eine äußere Begrenzung oder einen äußeren Umriss eines Körpers, einer Fläche oder eines Volumens darstellt und welche den maximale (räumliche) Ausdehnung definiert.

In einer günstigen Ausgestaltung der Wärmespeichervorrichtung kann wenigstens eine Hüllkontur um wenigstens eine Rippenstruktur herum wenigstens eine gerade Seitenkante aufweisen, wobei die wenigstens eine gerade Seitenkante der Hüllkontur insbesondere parallel zur Trägerebene wenigstens einer Heizeinrichtung verläuft, insbesondere parallel zu einer unmittelbar benachbart angeordneten Heizeinrichtung. Hierdurch kann einerseits eine besonders kompakte Anordnung einer Wärmespeichervorrichtung bereitgestellt werden, insbesondere eine besonders bauraumsparende Anordnung. Ferner kann in einigen Fällen, insbesondere bei entsprechender Ausgestaltung der Rippenstruktur, eine besonders gute Wärmeübertragung in Richtung der Rippenstruktur erreicht werden, und somit das Wärmespeicherelement besonders effizient und effektiv beladen und/oder entladen werden.

In einer günstigen Ausgestaltung der Wärmespeichervorrichtung können alle Strömungsabschnitte einer Reihe eine solche Rippenstruktur mit einer Hüllkontur mit wenigstens einer geraden Seitenkante aufweisen und insbesondere derart angeordnet sein, dass die geraden Seitenkanten der Hüllkonturen parallel zu der Ebene verlaufen, entlang der die Strömungsachsen der Strömungsabschnitte der zugehörigen Reihe von Strömungsabschnitten angeordnet sind und/oder parallel zur Trägerebene wenigstens einer Heizeinrichtung, insbesondere parallel zur Trägerebene einer benachbart angeordneten Heizeinrichtung. Hierdurch kann einerseits eine besonders kompakte Anordnung einer Wärmespeichervorrichtung bereitgestellt werden, insbesondere eine besonders bauraumsparende Anordnung. Ferner kann eine besonders gute Wärmeübertragung in Richtung der Strömungsabschnitte erreicht werden, und somit das Wärmespeicherelement besonders effizient und effektiv beladen werden.

In einer günstigen Ausgestaltung der Wärmespeichervorrichtung können dabei jeweils zwei Reihen von Strömungsabschnitten versetzt zueinander angeordnet und derart ausgebildet sein, dass ihren zugehörigen Hüllkonturen, insbesondere die die Strömungsabschnitte umgebende Rippenstrukturen einschließenden Hüllkonturen, auf ihren von den geraden Seitenkanten gegenüberliegenden Seiten verzahnungsartig ineinandergreifen. Hierdurch kann einerseits eine besonders kompakte Anordnung einer Wärmespeichervorrichtung bereitgestellt werden, insbesondere eine besonders bauraumsparende Anordnung.

In einer günstigen Ausgestaltung der Wärmespeichervorrichtung kann wenigstens eine Rippenstruktur derart ausgebildet und/oder derart relativ zu dem/den Strömungsabschnitt(en) angeordnet sein, mit welchem die Rippenstruktur thermisch kontaktiert ist, dass die Strömungsachse(n) des/der zugehörigen Strömungsabschnitts(e) zumindest abschnittsweise exzentrisch zu einer durch einen Flächenschwerpunkt einer von einer zugehörigen, um die Rippenstruktur herum erstreckenden Hüllkontur eingeschlossenen Fläche, die sich in einer Ebene senkrecht zur Strömungsachse erstreckt, verläuft/verlaufen. Hierdurch lässt sich eine besonders kompakte Anordnung von mehreren Strömungsabschnitten mit den diesen umgebenden Rippenstrukturen erreichen bei gleichzeitig besonders guten Wärmeübertragungseigenschaften. Insbesondere ermöglicht eine solche Ausgestaltung das Anordnen des Heizelementträgers und damit der Heizelemente besonders nah an einem oder mehreren Strömungsabschnitten, wodurch ein besonders effizientes Beladen des durch den Strömungsabschnitt strömenden Wärmeübertragungsmedium mit Wärme über die Heizeinrichtung möglich ist.

In einer günstigen Ausgestaltung der Wärmespeichervorrichtung kann die Wärmespeicheranordnung derart ausgebildet sein, dass der Heizelementträger der wenigstens einen Heizeinrichtung in einer Einsetzrichtung, die insbesondere parallel zu den Strömungsachsen der Strömungsabschnitte verläuft, in das mit Wärmespeichermedium befüllbare oder zumindest teilweise befüllte Volumen einsetzbar ist oder eingesetzt ist, wobei der Heizelementträger der wenigstens einen Heizeinrichtung, bezogen auf einen funktionsgemäßen Verwendungszustand der Wärmespeichervorrichtung insbesondere von oben einsetzbar ist oder eingesetzt ist. Dies ermöglicht ein besonders einfaches Einsetzen und/oder Entnehmen und/oder Austauschen der Heizeinrichtung. Ferner ermöglicht diese Ausgestaltung die Verwendung einer Hebe-/Senkvorrichtung wie beispielsweise einem Kran oder dergleichen, wodurch der Austausch noch einfacher wird. Insbesondere ist ferner nicht zwingend ein Ablassen des Wärmespeichermediums aus dem Volumen erforderlich. Das Volumen muss lediglich an seiner Oberseite geöffnet werden bzw. von oben entsprechend zugänglich sein. Insbesondere wenn das Wärmespeichermedium flüssig oder zumindest ausreichend aufgeschmolzen ist, und die Wärmespeichervorrichtung hierzu eingerichtet ist, lässt sich die Heizeinrichtung auch bei einem mit Wärmespeichermedium befüllten Volumen einsetzen und/oder herausnehmen. Dies ermöglicht die Bereitstellung einer Wärmespeichervorrichtung bei der sich die Heizeinrichtungen besonders einfach einsetzen, entnehmen und/oder austauschen lassen. Folglich kann eine Wärmespeichervorrichtung mit sehr geringem Wartungsaufwand bereitgestellt werden.

In einer günstigen Ausgestaltung der Wärmespeichervorrichtung kann wenigstens eine Wandung der Wärmespeichervorrichtung, die das mit Wärmespeichermedium befüllbare oder befüllte Volumen begrenzt, an ihrer Innenseite wenigstens eine Führungsschiene zur Führung des Heizelementträgers aufweisen, insbesondere zum Führen des Heizelementträgers beim Einsetzen und/oder Entnehmen des Heizelementträgers und/oder zum Halten/Stützen des Heizelementträgers in einem eingesetzten Zustand. Hierdurch kann das Einsetzen/Entnehmen und/oder Positionieren des Heizelementträgers in dem Volumen erheblich vereinfacht werden.

In einer günstigen Ausgestaltung der Wärmespeichervorrichtung können insbesondere jeweils zwei gegenüberliegende Führungsschienen vorgesehen sein, in welche jeweils eine (Längs-)Seitenkante des Heizelementträgers eingreifen kann, wobei diese insbesondere an gegenüberliegenden Wänden oder Wandungen des Volumens angeordnet sein können (für Aufnahme beider Längs-Seitenkanten eines Heizelementträgers. Ein oder mehrere Führungsschienen müssen sich dabei nicht über die gesamte Länge der Seitenkanten des Heizelementträgers erstrecken. Es kann in einigen Fällen auch ausreichend sein, wenn eine oder mehrere Führungsschienen z.B. nur zur abschnittsweisen Führung ausgebildet sind und nur abschnittsweise einen Heizelementträger führen. Ein oder mehrere Führungsschienen können insbesondere eine U- oder V-profilartige Form aufweisen oder jede andere als Führungsschiene geeignete Form, wobei die Form der Führungsschienen und die Geometrie der (Längs-) Seitenkanten wenigstens eines Heizelementträgers insbesondere aufeinander abgestimmt sind. Ein oder mehrere Führungsschienen können, insbesondere an ihrem oberen Ende bzw. an ihrem Anfang, bezogen auf ein Einsetzen, eine Einführhilfe wie eine Fase oder dergleichen, aufweisen, um das Einführen eines Heizträgerelementes in die Führungsschiene zu erleichtern.

In einer günstigen Ausgestaltung der Wärmespeichervorrichtung kann an oder in wenigstens einer Wandung, welche das mit Wärmespeichermedium zumindest teilweise befüllbare oder befüllte Volumen umgibt, wenigstens ein Wand-Heizelement vorgesehen sein, um über die Wandung Wärme in das Innere des Volumens einzubringen, insbesondere in ein Wärmespeichermedium, mit dem das Volumen zumindest teilweise befüllt ist. Hierdurch kann ein schnelleres Beladen und ein verbesserter Betrieb der Wärmespeichervorrichtung erreicht werden. Insbesondere kann hierdurch ein schnelleres und verbessertes Einbringen von Wärme in das Wärmespeichermedium von außen, insbesondere in "radialer" Richtung ins Innere, insbesondere bis zu einer ersten Heizeinrichtung erreicht werden.

Unter einem "Wand-Heizelement" im Sinne der Erfindung wird insbesondere ein Heizelement verstanden, welches dazu ausgebildet ist, eine Wandung oder Wand eines Körpers und oder Raumes zu beheizen. Für ein vorteilhaftes Beheizen einer Wandung oder Wand kann das Wand-Heizelement insbesondere an oder auf der Wandung bzw. Wand befestigt sein oder in die Wandung bzw. Wand integriert sein.

Für eine besonders gute Wärmeübertragung kontaktiert das Wand-Heizelement die Wand bzw. Wandung insbesondere thermisch, vorzugsweise mit einer möglichst großen Wärmeübertragungs-Kontaktfläche.

Dabei können insbesondere ein oder mehrere Wand-Heizelemente in der Wandfläche verteilt angeordnet sein, insbesondere axial (parallel zu den Strömungsachsen) übereinander, insbesondere vertikal übereinander und/oder nebeneinander, insbesondere horizontal. Bevorzugt sind ein oder mehrere Wand-Heizelemente einzeln und unabhängig voneinander ansteuerbar und/oder regelbar, insbesondere in axialer Richtung (und/oder in vertikaler und/oder horizontaler Richtung), so dass gezielt einzelne Zonen in axialer Richtung mittels übereinander und/oder nebeneinander angeordneten Wand-Heizelementen erwärmt werden können.

Ein oder mehrere Wand-Heizelemente können an einer Innenseite einer das Volumen begrenzenden Wandung oder Wand angeordnet sein. Ein oder mehrere Wand-Heizelemente können alternativ oder zusätzlich an einer Außenseite einer das Volumen begrenzenden Wandung oder Wand angeordnet sein. Eine Anordnung an einer Außenseite erfordert allerdings eine wärmeleitfähige Wand des Volumens. Für einen möglichst effizienten Betrieb der Wärmespeichervorrichtung kann außen um das Volumen herum zumindest abschnittsweise, insbesondere im Wesentlichen vollumfänglich, eine thermische Isolierung vorgesehen sein. In diesem Fall kann es vorteilhaft sein, ein oder mehrere Wand-Heizelemente jeweils an einer oder mehreren Innenseiten der thermischen Isolierung beziehungsweise insbesondere innerhalb der thermischen Isolierung anzuordnen (innerhalb oder außerhalb der Wandung des Volumens, aber innerhalb der thermischen Isolierung).

In einer günstigen Ausgestaltung der Wärmespeichervorrichtung kann wenigstens ein Wand-Heizelement ähnlich oder analog zu einer vorbeschriebenen Heizeinrichtung ausgebildet sein und insbesondere einen Heizelementträger mit einer Trägerebene und wenigstens einem darauf befestigten (Wand-)Heizelement aufweisen, wobei der Heizelementträger insbesondere parallel zur jeweiligen Wandung angeordnet sein kann und insbesondere an dieser Wandung befestigt sein kann. Eine solche Ausgestaltung ermöglicht einen besonders einfachen Austausch und/oder eine besonders einfache Anpassung eines Wand-Heizelements.

In einer günstigen Ausgestaltung der Wärmespeichervorrichtung kann die Heizanordnung insbesondere eine elektrische Heizanordnung aufweisen und die Wärmespeichervorrichtung ferner eine elektrische Energieversorgungseinrichtung aufweisen zur Bereitstellung elektrischer Energie für die Heizanordnung und Versorgung dieser damit.

Gemäß einem zweiten Aspekt der Erfindung wird eine Wärmespeicheranordnung für eine vorbeschriebene Wärmespeichervorrichtung gemäß dem ersten Aspekt der Erfindung vorgeschlagen, wobei die Wärmespeicheranordnung wenigstens ein Wärmespeicherelement aufweist, das ein durch eine Wandung zumindest teilweise begrenztes Volumen aufweist, wobei das Volumen zumindest teilweise mit einem Wärmespeichermedium zum Speichern von Wärme befüllbar ist oder befüllt ist. Ferner weist die Wärmespeicheranordnung wenigstens eine Wärmeübertragungsanordnung auf, mittels welcher dem wenigstens einen Wärmespeicherelement Wärme zugeführt werden kann und/oder Wärme von diesem abgeführt werden kann. Dazu weist die Wärmeübertragungsanordnung ein oder mehrere gerade Strömungsabschnitte mit jeweils einer Strömungsachse auf, wobei der eine oder die mehreren Strömungsabschnitte jeweils entlang seiner/ihrer Strömungsachse von einem Wärmeübertragungsmedium durchströmt werden kann bzw. durchströmt werden können. Die Wärmespeicheranordnung weist mehrere Strömungsabschnitte auf, die zumindest abschnittsweise im Inneren des Volumens des Wärmespeicherelements verlaufen und zumindest im Inneren des Volumens des wenigstens einen Wärmespeicherelements mit ihren Strömungsachsen parallel zueinander angeordnet sind.

Gemäß der Erfindung weist die Wärmespeicheranordnung, insbesondere wenigstens ein Wärmespeicherelement, ferner eine Heizanordnung auf oder ist dazu ausgebildet, eine Heizanordnung aufzunehmen, welche wenigstens eine Heizeinrichtung mit einem Heizelementträger und wenigstens einem am Heizelementträger befestigten oder in den Heizelementträger zumindest teilweise integrierten Heizelement aufweist, wobei sich der Heizelementträger zumindest abschnittsweise entlang einer Trägerebene erstreckt und die wenigstens eine Heizeinrichtung derart in das Innere des Volumens des Wärmespeicherelements der Wärmespeicheranordnung einsetzbar ist oder eingesetzt ist, dass sich in einem ordnungsgemäß in das Wärmespeicherelement eingesetzten Zustand der Heizeinrichtung die Trägerebene des Heizelementträgers parallel zu den Strömungsachsen der mehreren Strömungsabschnitte erstreckt.

Gemäß einem dritten Aspekt der Erfindung wird eine Heizanordnung für eine vorbeschriebene Wärmespeichervorrichtung gemäß dem ersten Aspekt der Erfindung und/oder für eine Wärmespeicheranordnung gemäß dem zweiten Aspekt der Erfindung vorgeschlagen, wobei die Heizanordnung wenigstens eine Heizeinrichtung mit einem Heizelementträger und wenigstens einem am Heizelementträger befestigten oder in den Heizelementträger zumindest teilweise integrierten Heizelement aufweist, und sich der Heizelementträger wenigstens einer Heizeinrichtung zumindest abschnittsweise entlang einer Trägerebene erstreckt und die wenigstens eine Heizeinrichtung derart in das Innere des mit Wärmespeichermedium befüllbaren oder zumindest teilweise befüllten Volumens des Wärmespeicherelements der Wärmespeicheranordnung einsetzbar ist, dass sich in einem ordnungsgemäß in das Wärmespeicherelement eingesetzten Zustand der Heizeinrichtung die Trägerebene des Heizelementträgers parallel zu den Strömungsachsen der mehreren Strömungsabschnitte erstreckt, insbesondere parallel zu den Strömungsabschnitten, die zumindest abschnittsweise durch das Innere des Volumens des Wärmespeicherelements verlaufen.

Gemäß einem vierten Aspekt der Erfindung wird ein Verfahren zum zumindest teilweisen Beladen einer Wärmespeichervorrichtung, die gemäß dem ersten Aspekt der Erfindung ausgebildet ist, vorgeschlagen, wobei das Volumen wenigstens eines Wärmespeicherelements der Wärmespeicheranordnung zumindest teilweise mit einem Wärmespeichermedium zum Speichern von Wärme befüllt ist und der Heizelementträger wenigstens einer Heizeinrichtung der Heizanordnung derart in das Innere des mit Wärmespeichermedium zumindest teilweise befüllten Volumens eingesetzt ist, dass sich die Trägerebene des Heizelementträgers parallel zu den Strömungsachsen der mehreren Strömungsabschnitte erstreckt, und wobei das Verfahren die folgenden Schritte umfasst:
- Aktivieren der Heizanordnung und Erzeugen von Wärme mittels der wenigstens einen Heizeinrichtung der Heizanordnung, und
- Beladen der Wärmespeichervorrichtung durch Einbringen der durch die wenigstens eine Heizeinrichtung erzeugten Wärme in das Wärmespeichermedium, insbesondere durch Wärmeleitung (Konduktion).

Eine entsprechende Ausgestaltung vorausgesetzt, kann die Wärmespeichervorrichtung grundsätzlich ähnlich wie in der bereits mehrfach genannten DE 10 2019 102 955 B3 beschrieben betrieben werden, auf welche für weitere Details verwiesen wird, nur mit dem Unterschied, dass die Heizanordnung anders ausgebildet ist und keinen dritten Strömungsabschnitt erfordert innerhalb eines Bündels und nicht rohrförmig ausgebildet ist, sondern wenigstens eine Heizeinrichtung mit einem Heizelementträger mit einer Trägerebene und einem daran/darauf/darin vorgesehenen Heizelement aufweist.

In einer besonders bevorzugten Ausgestaltung können, sofern die Wärmespeichervorrichtung mehrere Heizeinrichtungen aufweist und damit ebenfalls mehrere Heizelemente, die einzelnen Heizelemente insbesondere unabhängig voneinander angesteuert oder geregelt werden, wobei die einzelnen Heizelemente vorzugsweise zonenspezifisch angesteuert oder geregelt werden können, insbesondere derart, dass ein optimiertes Beladen der Wärmespeichervorrichtung erreicht werden kann, insbesondere ein auf ein Entladen abgestimmtes optimiertes Beladen, wobei besonders bevorzugt, dass Aktivieren der Heizanordnung so erfolgt, dass bei einem Entladen nach unten in vertikaler Richtung, bezogen auf ein funktionsgemäßen Verwendungszustand Wärmespeichervorrichtung) das Beladen, insbesondere zumindest teilweise über die Heizanordnung von oben erfolgt, vorzugsweise ebenfalls in vertikaler Richtung.

Gemäß einem fünften Aspekt der Erfindung wird Verfahren zum Einsetzen, Entnehmen und/oder Austauschen einer Heizeinrichtung einer Heizanordnung einer Wärmespeichervorrichtung, die gemäß dem ersten Aspekt der Erfindung ausgebildet ist, vorgeschlagen, wobei das Volumen wenigstens eines Wärmespeicherelements der Wärmespeicheranordnung zumindest teilweise mit einem Wärmespeichermedium zum Speichern von Wärme befüllt ist, und wobei das Verfahren die folgenden Schritte umfasst:
- Versetzen des Wärmespeichermediums, insbesondere durch Einbringen von Wärme in das Wärmespeichermedium, in dem Bereich um die wenigstens eine Heizeinrichtung herum oder in dem Bereich, in welchem die Heizeinrichtung einzusetzen ist, in einen Zustand und/oder Aufrechterhalten eines Zustands, in welchem dem die wenigstens eine Heizeinrichtung beschädigungsfrei aus dem Volumen entnehmbar ist, insbesondere nach oben, oder in das Volumen einsetzbar ist, insbesondere von oben, bezogen auf einen funktionsgemäßen Verwendungszustand der Wärmespeichervorrichtung, und
- Entnehmen, insbesondere nach oben, und/oder Einsetzen, insbesondere von oben, der wenigstens einen Heizeinrichtung, bezogen auf einen funktionsgemäßen Verwendungszustand der Wärmespeichervorrichtung.

Unter dem Ausdruck "Versetzen in einen Zustand" wird im Sinne der Erfindung insbesondere ein wenigstens teilweises Verflüssigen, vorzugsweise ein zumindest teilweises Aufschmelzen oder Schmelzen des Wärmespeichermediums verstanden, insbesondere durch Einbringen von Wärme in das Wärmespeichermedium, mit welchem das Volumen zumindest teilweise befüllt ist, insbesondere wenn das Wärmespeichermedium ein Phasenwechselmedium ist, sofern sich das Wärmespeichermedium zu Beginn des Verfahrens in einem festen oder nicht ausreichend flüssigen Zustand befindet, um sicherzustellen, dass eine Heizeinrichtung beschädigungsfrei aus dem Volumen entnommen oder in dieses eingesetzt werden kann. Hierzu kann in einer vorteilhaften Ausgestaltung insbesondere mittels wenigstens einer Heizeinrichtung der Heizanordnung Wärme in das Wärmespeichermedium eingebracht werden, insbesondere mit einer Heizeinrichtung, die nicht entnommen werden soll, vorzugsweise mit einer benachbart im Wärmespeicherelement angeordneten Heizeinrichtung und/oder einem oder mehreren Wand-Heizelementen. Kann das Wärmespeichermedium über ein Wärmeübertragungsmedium und wenigstens einen Strömungsabschnitt beladen werden, wie beispielsweise in der DE 10 2019 102 955 B3 beschrieben, kann auch hierüber alternativ oder zusätzlich Wärme in das Wärmespeichermedium eingebracht werden.

Befindet sich das Wärmespeichermedium bereits in einem ausreichend flüssigen Zustand, wird dieser vorzugsweise nur aufrechterhalten, was insbesondere bevorzugt erfolgt, indem bei Bedarf Wärme in das Wärmespeichermedium eingebracht wird, um einen Phasenwechsel in den festen Zustand zu vermeiden.

Ist das Wärmespeichermedium, insbesondere wenn es ein Phasenwechselmedium ist, ausreichend verflüssigt bzw. aufgeschmolzen oder geschmolzen, lassen sich die entsprechenden Heizträgerelemente, die sich in dem Bereich befinden, in welchem das Wärmespeichermedium ausreichend verflüssigt bzw. aufgeschmolzen oder geschmolzen ist, ohne größere Schwierigkeiten aus dem Wärmespeicherelement entnehmen und/oder in dieses einsetzen.

Um eine Wärmespeichervorrichtung gemäß der Erfindung in einen für ein Entnehmen einer Heizeinrichtung geeigneten Zustand zu versetzen, wird bevorzugt über die Heizeinrichtung, welche entnommen werden soll, Wärme in einem Bereich um diese Heizeinrichtung herum in das die Heizeinrichtung umgebende Wärmespeichermedium eingebracht. Dazu kann in einer vorteilhaften Ausführung zumindest teilweise noch die Heizeinrichtung, welche entnommen werden soll (mit-)benutzt werden und insbesondere erst dann abgeschaltet und entnommen werden, wenn der gewünschte Zustand des Wärmespeichermediums erreicht ist.

Grundsätzlich kann die hierfür erforderliche Wärme alternativ oder zusätzlich auch anderweitig in das Wärmespeichermedium eingebracht werden, z.B. über ein oder mehrere andere Heizeinrichtungen, die nicht entnommen werden sollen, über ein Wärmeübertragungsmedium, das einen oder mehrere Strömungsabschnitte in dem relevanten Bereich durchströmt, und/oder über ein oder mehrere Wand-Heizelemente, sofern die Wärmespeichervorrichtung über solche verfügt.

Befindet sich das Wärmespeichermedium zunächst in einem festen Zustand, und soll eine Heizeinrichtung eingesetzt werden, insbesondere ein Heizelementträger mit wenigstens einem Heizelement, wird das Wärmespeichermedium insbesondere durch Einbringen von Wärme in den vorbeschriebenen Zustand versetzt, in welchem die Heizeinrichtung beschädigungsfrei eingesetzt werden kann. Die hierfür erforderliche Wärme kann insbesondere über ein oder mehrere Wand-Heizelemente in das Wärmespeichermedium eingebracht werden und/oder über ein oder mehrere andere, insbesondere möglichst "benachbarte" Heizeinrichtungen und/oder wie ebenfalls oben beschrieben, über ein mit Wärme beladenes Wärmeübertragungsmedium, was durch wenigstens einen Strömungsabschnitt durch das Volumen strömt, insbesondere in dem zu relevanten Bereich des Wärmespeichermediums.

Bevorzugt wird das Wärmespeichermedium dabei entlang einer Einsetzrichtung verflüssigt bzw. aufgeschmolzen. In einer besonders bevorzugten Ausgestaltung kann die Heizeinrichtung zunächst auf das Wärmespeichermedium aufgesetzt bzw. zumindest teilweise in dieses von oben eingesetzt werden und wenigstens ein Heizelement der Heizeinrichtung hinzugeschaltet werden (aktiviert werden) und über diese insbesondere zusätzlich Wärme in das Wärmespeichermedium eingebracht werden beim Einsetzen, insbesondere entgegen der Einsetzrichtung (beim Einsetzen von oben wird die Heizeinrichtung zunächst in ihrem unteren Bereich aktiviert). Damit kann das Verflüssigen bzw. Aufschmelzen des Wärmespeichermediums verstärkt werden und ein leichteres Einsetzen bzw. ein "Einsinken" der Heizeinrichtung in das Wärmespeichermedium gefördert werden.

Führungsschienen können die Führung der Heizeinrichtung, insbesondere des Heizelementträgers, beim Einsetzen und/oder Entnehmen unterstützen bzw. ermöglichen.

Ist das Wärmespeichermedium im Ausgangszustand vor dem Einsetzen fest und sollen mehrere Heizeinrichtungen eingesetzt werden und verfügt die Wärmespeichervorrichtung über ein oder mehrere Wand-Heizelemente, kann das Wärmespeichermedium vorzugsweise zunächst mithilfe des/der Wand-Heizelemente(s) aufgeschmolzen werden, insbesondere von oben her, und vorzugsweise im Bereich einer "rippenfreien Zone", in welcher eine Heizeinrichtung platziert werden soll, die der zugehörigen Wandung bzw. dem/den Wand-Heizelementen am nächsten liegt, um ein erstes Heizelement hier einsetzen zu können, ohne das gesamte Wärmespeichermedium verflüssigen zu müssen. Ist das erste Heizelement (ein wandnächstes Heizelement) eingesetzt, kann das Heizelement hinzugeschaltet/aktiviert werden (sobald es angeschlossen ist), und (zusätzlich) genutzt werden, um einen weiter innenliegenden, insbesondere benachbarten Bereich um eine weitere "rippenfreie Zone" Aufzuschmelzen, um eine weitere Heizeinrichtung einsetzen zu können.

### Zeichnungen

Weitere Vorteile ergeben sich aus den Zeichnungen in den beigefügten Figuren und der folgenden Figurenbeschreibung. In den Figuren sind Ausführungsbeispiele der Erfindung dargestellt, wobei die Erfindung dazu in den beigefügten, nicht einschränkenden Figuren insbesondere lediglich schematisch dargestellt ist. Erfindungswesentlich können dabei sämtliche näher beschriebenen und in den beigefügten Figuren erkennbaren Merkmale sein.

Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen. D.h. mit anderen Worten, dass die einzelnen Merkmale jeweils für sich allein oder zu mehreren in Form von Unterkombinationen bei einer Ausführungsform der Erfindung verwirklicht sein können und vorteilhafte sowie für sich genommen schutzfähige Ausführungen darstellen können.

Sämtliche der mit Bezug auf die Wärmespeichervorrichtung beschriebenen Merkmale, Ausgestaltungen und deren Vorteile können dabei außerdem jeweils nur im Zusammenhang mit der Wärmespeichervorrichtung beschrieben sein, aber - um Wiederholungen zu vermeiden - dabei jeweils, sofern technisch möglich, nicht nur für die Wärmespeichervorrichtung sondern auch entsprechend für eine erfindungsgemäße Wärmespeicheranordnung, für eine erfindungsgemäße Heizanordnung sowie für die hierin beschriebenen erfindungsgemäßen Verfahren und umgekehrt gelten. D.h., ein oder mehrere Merkmale, Funktionen oder Vorteile, die nur im Zusammenhang mit einer Wärmespeichervorrichtung beschrieben sind, können auch Teil einer Wärmespeicheranordnung und/oder einer Heizanordnung sein und/oder auch kennzeichnend für eines der beschrieben Verfahren gemäß der Erfindung, sofern technisch ausführbar.

Es zeigen beispielhaft:
- Fig. 1: eine Prinzipdarstellung zur Veranschaulichung von Funktionsweise und einem möglichen Aufbau einer Wärmespeichervorrichtung gemäß der Erfindung anhand eines ersten Ausführungsbeispiels, wobei die Wärmespeichervorrichtung eine Wärmespeicheranordnung mit mehreren Wärmespeicherelementen und einer Heizanordnung mit mehreren Heizeinrichtungen aufweist;
- Fig. 2: zeigt eine der Heizeinrichtungen der Wärmespeichervorrichtung aus Figur 1 gemäß der Erfindung in Seitenansicht;
- Fig. 3: ein Ausführungsbeispiel einer Wärmeübertragungsanordnung für eine Wärmespeichervorrichtung gemäß der Erfindung in perspektivischer Darstellung;
- Fig. 4: einen Schnitt durch ein weiteres Ausführungsbeispiel einer Wärmeübertragungsanordnung für eine Wärmespeichervorrichtung gemäß der Erfindung;
- Fig. 5: eine schematische Darstellung eines weiteren Ausführungsbeispiels eines Wärmespeicherelements für eine Wärmespeicheranordnung bzw. für eine Wärmespeichervorrichtung gemäß der Erfindung in Draufsicht;
- Fig. 6: ein Ausführungsbeispiel einer Wärmeübertragungsanordnung in schematischer Darstellung in Draufsicht;
- Fig. 7: eine schematische Darstellung eines Ausführungsbeispiels einer Anordnung von Wärmeübertragungsanordnungen innerhalb eines Wärmespeicherelements einer Wärmespeichervorrichtung gemäß der Erfindung mit mehreren "rippenfreien Zonen" zur Anordnung von jeweils wenigstens einem Heizelementträger mit einem oder mehreren Heizelementen zwischen den Wärmeübertragungsanordnungen innerhalb des Wärmespeicherelements in Draufsicht; und
- Fig. 8: eine schematische Darstellung eines weiteren Ausführungsbeispiels einer Anordnung von Wärmeübertragungsanordnungen innerhalb eines Wärmespeicherelements einer Wärmespeichervorrichtung gemäß der Erfindung mit mehreren "rippenfreien Zonen" zur Anordnung von jeweils wenigstens einem Heizelementträger mit einem oder mehreren Heizelementen zwischen den Wärmeübertragungsanordnungen innerhalb des Wärmespeicherelements in Draufsicht.

### Ausführungsformen der Erfindung

In den beigefügten Zeichnungen bzw. Figuren sind dabei gleichartige oder gleichwirkende Komponenten mit gleichen Bezugszeichen beziffert. Die Figuren zeigen lediglich Beispiele und sind nicht beschränkend zu verstehen.

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt eine Prinzipdarstellung zur Veranschaulichung der Funktionsweise und einem möglichen Aufbau einer Wärmespeichervorrichtung 100 gemäß der Erfindung anhand eines ersten Ausführungsbeispiels, wobei diese Wärmespeichervorrichtung 100 eine Latentwärmespeichervorrichtung 100 ist und eine Wärmespeicheranordnung 102 mit mehreren, insbesondere drei, Wärmespeicherelementen 104 und eine Heizanordnung 103 mit mehreren Heizeinrichtungen 117 aufweist.

Jedes der drei Wärmespeicherelemente 104 weist jeweils ein durch eine Wandung 105 zumindest teilweise begrenztes, quaderförmiges Volumen 107 auf, wobei die Volumina 107 jeweils eine quadratische Grundfläche aufweisen und sich senkrecht zur Zeichenfläche nach oben erstrecken. Die Volumina 107 werden jeweils an ihrer Unterseite durch eine hier nicht näher bezeichnete Bodenplatte begrenzt sowie zur Seite hin durch die Wandlungen 105, welche bei diesem Beispiel durch die Seitenflächen 105 der Volumina gebildet sind. Nach oben hin sind die Volumina 107 durch einen hier nicht dargestellten Deckel geschlossen. Um einen Wärmeübergang aus dem Wärmespeicherelement 104 heraus in die Umgebung so gering wie möglich zu halten und die Wärmespeichervorrichtung 100 damit so effizient wie möglich zu machen, können die Wände 105 sowie auch die Bodenplatte und/oder der Deckel insbesondere gegenüber einer Umgebung bzw. nach außen hin thermisch isoliert sein.

Bei dem gezeigten Ausführungsbeispiel sind die Volumina 107 jeweils mit einem Wärmespeichermedium 106 befüllt, und zwar jeweils mit einem Phasenwechselmedium (PCM), vorliegend insbesondere mit Natriumnitrat, welches einen Schmelzpunkt von Ts = 306 °C aufweist.

Die Wärmespeicheranordnung 102 umfasst mehrere Wärmeübertragungsanordnungen 108, durch welche den einzelnen Wärmespeicherelementen 104 jeweils Wärme zugeführt werden kann sowie Wärme von diesen abgeführt werden kann. Jede dieser Wärmeübertragungsanordnungen 108 weist bei dem gezeigten Ausführungsbeispiel mehrere gerade Strömungsabschnitte 109 und 110 auf, die jeweils durch entsprechende Rohrabschnitte 109, 110 gebildet sind die jeweils senkrecht zur Zeichenfläche verlaufen bzw. bezogen auf einen funktionsgemäßen Verwendungszustand der Wärmespeichervorrichtung 100 in vertikaler Richtung.

Jeder dieser Strömungsabschnitte 109 und 110 ist jeweils entlang seiner zugehörigen Strömungsachse 111 bzw. 112 von einem Wärmeübertragungsmedium 113 bzw. 114, wie beispielsweise Wasser oder Wasserdampf, durchströmbar und verläuft zumindest abschnittsweise im Inneren eines der Volumina 107 der Wärmespeicherelemente 104. Die Strömungsabschnitte 109 und 110 sind dabei jeweils derart angeordnet, dass sie innerhalb des zugehörigen Volumens 107 mit ihren Strömungsachsen 111 und 112 parallel zueinander verlaufen, bezogen auf die Darstellung in Figur 1 senkrecht zur Zeichenfläche bzw.-ebene und damit in vertikaler Richtung.

Die Strömungsabschnitte 109 sind dabei jeweils einem ersten Fluidkreislauf 115 zugeordnet und die Strömungsabschnitte 110 einem zweiten Fluidkreislauf 116, wobei der erste Fluidkreislauf und der zweite Fluidkreislauf insbesondere fluidisch voneinander getrennt sind. Dies erlaubt die Verwendung von unterschiedlichen Wärmeübertragungsmedien 113 und 114 sowie ein besonders effizientes Beladen und Entladen der einzelnen Wärmespeicherelemente 104, insbesondere ein zumindest teilweise gleichzeitiges Beladen und Entladen.

Für ein besonders effizientes Beladen und Entladen können die Strömungsabschnitte 109 in einer ersten Strömungsrichtung durchströmt werden und die zweiten Strömungsabschnitte 110 in einer zweiten Strömungsrichtung, welche entgegengesetzt zur ersten Strömungsrichtung verläuft (vgl. Figur 3, symbolisiert durch die Pfeile im oberen Abschnitt der Strömungsabschnitte 109 und 110), wie es aus dem Stand der Technik grundsätzlich bekannt ist beispielsweise in der DE 10 2017 213 718 A1 oder der DE 10 2019 102 955 B3 beschrieben ist, auf welche für weitere Details zum Beladen und Entladen verwiesen wird.

Bei der beispielhaft gezeigten Wärmespeichervorrichtung 100 sind die Strömungsabschnitte 109 dabei insbesondere jeweils zum Beladen des jeweils zugehörigen Wärmespeicherelements 104 ausgebildet, wobei die Strömungsabschnitte 109 zum Beladen insbesondere mit einem erwärmten, d. h. beladenen, Wärmeübertragungsmedium 113 von unten nach oben durchströmt werden können. Die Strömungsabschnitte 110 sind insbesondere jeweils zum Entladen des jeweils zugehörigen Wärmespeicherelements 104 ausgebildet und können zum Entladen insbesondere von oben nach unten von einem Wärmeübertragungsmedium 114 durchströmt werden, um Wärme aus dem Wärmespeicherelement 104, insbesondere aus dem die Wärmeübertragungsanordnung 108 umgebenden Wärmespeichermedium 106, abzuführen.

Jeder dieser Strömungsabschnitte 109 und 110 weist dabei zumindest in dem Bereich innerhalb des zugehörigen Volumens 107 eine wärmeleitfähige Außenwandung auf, insbesondere aus Metall, beispielsweise aus Stahl, welche mit dem Wärmespeichermedium 106, mit welchem die einzelnen Volumina 107 zumindest teilweise befüllt sind, thermisch in Kontakt steht, sodass Wärme von einem Inneren der Strömungsabschnitte 109 und 110 durch Wärmeleitung (Konduktion) in das Wärmespeichermedium 106, welches die Strömungsabschnitte 109 und 110 umgibt bzw. "umfließt", übertragen werden kann bzw. umgekehrt aus dem Wärmespeichermedium 106 in das Innere der Strömungsabschnitte 109 und 110.

Für einen verbesserten Wärmeübergang können die Strömungsabschnitte 109 und 110 wenigstens abschnittsweise von einer Rippenstruktur 121 aus wärmeleitfähigem Material, wie beispielsweise Aluminium, umgeben sein. Wie eine solche Rippenstruktur 121 ausgestaltet sein kann, ist beispielhalber in den Figuren 3 und 4 gezeigt, welche später noch näher beschrieben werden.

Die anhand von Figur 1 beispielhaft beschriebene Wärmespeichervorrichtung 100 kann dabei nicht nur über die Strömungsabschnitte 109 und ein entsprechendes Wärmeübertragungsmedium 113, mit welchem die Strömungsabschnitte 109 durchströmt werden können, beladen werden, sondern außerdem mithilfe von mehreren Heizeinrichtungen 117, die Teil der Heizanordnung 103 sind, wobei bei dieser Wärmespeichervorrichtung 100 jedes Wärmespeicherelement 104 wenigstens eine solche Heizeinrichtung 117 aufweist.

Die Heizeinrichtungen 117 sind dabei ebenfalls jeweils im Inneren der Volumina 107 angeordnet, ebenfalls so, dass sie jeweils von dem Wärmespeichermedium 106 umgeben und mit diesem thermisch kontaktiert sind, sodass mittels der Heizeinrichtungen 117 erzeugte Wärme insbesondere durch Wärmeleitung (Konduktion) in das Wärmespeichermedium 106 abgegeben werden kann.

Die Heizeinrichtungen 117 sind dabei insbesondere elektrische Heizeinrichtungen 117 welche mit einer elektrischen Energieversorgungseinrichtung 101 elektrisch verbunden sind und über diese mit elektrischer Energie zum Betrieb versorgt werden können.

Bei der Wärmespeichervorrichtung 100 werden die einzelnen Heizeinrichtungen 117 dabei insbesondere mithilfe von Führungsschienen 135 gehalten, die jeweils an der Innenseite der Wandung 105 befestigt sind, was beispielhalber in dem in Figur 1 ganz rechts dargestellten Wärmespeicherelement 104 gezeigt ist. Entsprechende Halterungen oder Führungsschienen können aber auch auf der Bodenplatte befestigt sein, wie bei den beiden anderen Wärmespeicherelementen 104 der Wärmespeichervorrichtung 100.

Gemäß der Erfindung weist jede der Heizeinrichtungen 117 jeweils einen Heizelementträger 118 sowie bei diesem Ausführungsbeispiel jeweils mehrere auf dem Heizelementträger 118 befestigte elektrische Heizelemente 119 in Form von um 180° gebogenen elektrischen Heizdrähten 119 auf (vgl. Figur 2).

Figur 2 zeigt eine der Heizeinrichtungen 117 der Wärmespeichervorrichtung 100 aus Figur 1 gemäß der Erfindung in Seitenansicht, insbesondere die aus dem ganz rechts dargestellten Wärmespeicherelement 104 aus Figur 1, wobei in dieser Darstellung gut die ebenförmige Ausgestaltung des Heizelementträgers 118 und dessen Erstreckung entlang einer Trägerebene 120 sowie die Anordnung und Befestigung der einzelnen Heizelemente 119 am Heizelementträger 118 zu erkennen ist. Ebenso ist gut die Ausgestaltung der einzelnen Heizelemente als um 180° gebogene, elektrischen Heizdrähte 119 zu erkennen, wobei die Heizeinrichtung 117 insgesamt zehn übereinander angeordnete Heizelemente 119 dieser Art aufweist.

Bei dem in Figur 2 gezeigten Ausführungsbeispiel ist der Heizelementträger 118 insbesondere eine Gitterstruktur, vorzugsweise aus Metall, und insbesondere wärmeleitfähig. Alternativ kann der Heizelementträger aber auch beispielsweise ein Lochblech, eine Platte oder ein Rahmen oder dergleichen oder eine Kombination daraus sein. Vorzugsweise ist der Heizelementträger 118 dabei wärmeleitfähig, um die von den Heizelementen 119 erzeugte Wärme zu beiden Seiten der Trägerebene 120 in ein umgebendes Wärmespeichermedium 106 abgeben zu können.

Die einzelnen Heizelemente 119 sind bei diesem Ausführungsbeispiel in einer Heizebene 124 angeordnet, die sich parallel zur Trägerebene 120 erstreckt, wobei bei diesem Beispiel die Heizelemente 119 lediglich auf einer Seite des Heizelementträgers 118 angeordnet sind. Grundsätzlich können diese auf beiden Seiten angeordnet sein, auch wechselweise.

Bei diesem Ausführungsbeispiel sind die einzelnen Heizelemente 119 jeweils durch elektrische Heizdrähte 119 gebildet, welche sich bezogen auf den funktionsgemäßen Verwendungszustand der Wärmespeichervorrichtung 100 sowie den funktionsgemäßen Einbauzustand der Heizeinrichtung 117 in dieser Wärmespeichervorrichtung 100 im Wesentlichen in horizontaler Richtung erstrecken, und damit senkrecht zu den Strömungsachsen 111 und 112 der Strömungsabschnitte 109 und 110.

Dabei ist jeweils ein erster Abschnitt der einzelnen Heizelemente 119 von einer ersten Anschlussleitung 125 horizontal und bezogen auf die Darstellung in Figur 2 von links nach rechts geführt. Nach einer Biegung um 180° wird ein zweiter Abschnitt horizontal von rechts nach links zurückgeführt zur zweiten Anschlussleitung 125, wobei bei diesem Ausführungsbeispiel sämtliche Anschlussleitungen 125 aller Heizelemente 119 der Heizeinrichtung 117 parallel zu einer Seitenkante 126, bezogen auf die Darstellung in Figur 2 parallel zur linken Seitenkante 126, des Heizelementträgers 118 nach oben weggeführt sind, wobei die Anschlussleitungen 125 insbesondere in einem hier nicht dargestellten Anschlussleiterkanal 127 nach oben aus dem Wärmespeicherelement 104 herausgeführt sind. Ein oder mehrere Heizelemente 119 können auch als einfache, gerade Drähte (ohne Biegung) ausgebildet sein, und/oder zumindest abschnittsweise oder vollständig mäanderförmig oder als Heizgewebe oder Heizfolie etc.

Über die Anschlussleitungen 125 können die einzelnen Heizelemente 119 von der Energieversorgungseinrichtung 101 mit elektrischer Energie versorgt werden, wobei mithilfe einer in den Figuren nicht dargestellten Steuerungseinrichtung die Energieversorgung der einzelnen Heizelemente 119 unabhängig voneinander gesteuert bzw. geregelt werden kann, sodass die einzelnen Heizelemente 119 getrennt voneinander betrieben werden können. Die übereinander liegende Anordnung in axialer bzw. vertikaler Richtung, bezogen auf die Strömungsachsen 111 von 112, der einzelnen Heizelemente 119 ermöglicht ein gezieltes axiales Beladen des zugehörigen Wärmespeicherelements 104 über einen größeren Bereich in horizontaler Richtung. Für einen besonders vorteilhaften Betrieb der Wärmespeichervorrichtung 100 sind die einzelnen Heizelemente 119 derart einzeln und unabhängig voneinander ansteuerbar, dass durch gezieltes Zu- und Abschalten einzelner Heizelemente 119 insbesondere eine sich in axialer bzw. vertikaler Richtung von oben nach unten bewegende Schmelzfront im Wärmespeichermedium 106 erzeugt werden kann.

Gemäß der Erfindung sind die Heizeinrichtungen 117 derart in das Innere der einzelnen mit Wärmespeichermedium 106 befinden Volumina 107 eingesetzt, dass sich die Trägerebenen 120 der Heizelementträger 118 jeweils parallel zu den Strömungsachsen 111 und 112 der Strömungsabschnitte 109 und 110 der einzelnen Wärmeübertragungsanordnungen 108 erstrecken. Dies ermöglicht ein besonders einfaches Einsetzen und Entnehmen, d. h. ein besonders einfaches Austauschen, der Heizeinrichtungen 117.

Insbesondere wenn der Deckel der Volumina 107 abnehmbar ist, können die Heizeinrichtungen 117 einfach von oben in die Volumina 107 eingesetzt werden bzw. einfach nach oben entnommen werden, insbesondere in einer Einsetz- und/oder Entnahmerichtung E (vgl. Figur 2), beispielsweise mithilfe eines Krans oder dergleichen. Mithilfe der Führungsschienen 135 lässt sich besonders einfach eine sichere Führung der Heizelementträger 118 erreichen und sicherstellen, dass die Heizeinrichtungen 117 jeweils an der vorgesehenen Position innerhalb des Wärmespeicherelements 104 platziert werden und insbesondere nicht mit einer oder mehreren Rippenstrukturen 121 kollidieren.

Ein Einsetzen und/oder Entnehmen, insbesondere ein Austausch, der einzelnen Heizeinrichtungen 117 ist bei der Wärmespeichervorrichtung 100 sogar bei mit Wärmespeichermedium 106 gefüllten Volumina 107 möglich. Dazu muss das Wärmespeichermedium 106 lediglich in einen Zustand versetzt werden, indem ein beschädigungsfreies Einsetzen und/oder Entnehmen der Heizeinrichtungen 117 möglich ist. Es ist nicht nötig, dass Wärmespeichermedium 106 aus dem jeweiligen Volumen abzulassen bzw. zu entfernen. Ein solcher Zustand kann beispielsweise durch Aufschmelzen oder Schmelzen, insbesondere durch ausreichendes Verflüssigen des Wärmespeichermediums 106 mit den in der jeweiligen Situation verfügbaren Wärmequellen (Wärmeübertragungsanordnungen 108, ein oder mehrere Heizeinrichtungen 117) erreicht werden.

In einigen Fällen kann es vorteilhaft sein ein oder mehrere weitere Heizeinrichtungen 117, 136 vorzusehen, um die Beladungsleistung zu erhöhen, ein schnelleres Beladen, ein von den Heizeinrichtungen 117 sowie den Wärmeübertragungsanordnungen 108 unabhängiges Beladen und/oder oder ein ergänzendes Beladen zu ermöglichen und/oder um eine verbesserte Wärmeverteilung zu erreichen. Beispielsweise können zusätzlich insbesondere ein oder mehrere Wand-Heizelemente 136 vorgesehen sein, um über die Wandung 105 bzw. von der Wandung 105 aus, Wärme in das Innere des Volumens 107 einzubringen, insbesondere in das Wärmespeichermedium 106, mit dem das Volume 107 befüllt ist.

Ein solches Wand-Heizelement 136 kann dabei insbesondere an der Wandung 105 befestigt sein, beispielsweise ebenfalls mithilfe von Führungsschienen 135, und/oder in die Wand 105 integriert sein. Vorzugsweise ist ein solches Wand-Heizelemente 136 insbesondere ähnlich oder analog zu Heizeinrichtung 170 ausgebildet und erstreckt sich insbesondere ebenfalls parallel zu den Strömungsachsen 111 von 112 der Wärmeübertragungsanordnungen 108, wobei sich das Wand-Heizelement 136 in einer Ebene parallel oder senkrecht zu der wenigstens einen Heizeinrichtung 117 erstrecken kann, wobei die letztgenannte mögliche Anordnung eines Wand-Heizelements 136 beispielhaft bei dem in Figur 1 in der Mitte dargestellten Wärmespeicherelement 104 vom Prinzip her gezeigt ist.

Figur 3 zeigt ein Ausführungsbeispiel einer Wärmeübertragungsanordnung 108 für eine Wärmespeichervorrichtung 100 gemäß der Erfindung in perspektivischer Darstellung, wobei in dieser Darstellung gut die rohrförmigen Ausgestaltung der Strömungsabschnitte 109 und 110 erkennbar ist, und wie ihre Außenwandungen 122 und 123 jeweils von einer Rippenstruktur 121 umgeben sind, wobei in diesem Fall mehrere einzelne Rippenstrukturen 121 über die Länge der Strömungsabschnitte 109 und 110 verteilt angeordnet sind.

Jede einzelne der Rippenstrukturen 121 weist dabei einen Rippenträger 138 mit einer Wärme leitfähigen Wandung 139 auf sowie entsprechende, sich insbesondere radial nach außen erstreckende Rippen 137 (vgl. Figur 4), Es hat sich als vorteilhaft herausgestellt, wenn die Rippenstrukturen 121 nachträglich außen um die Strömungsabschnitte herum angeordnet werden können. Dazu kann die Rippenstruktur 121 beispielsweise geteilt ausgestaltet sein und mithilfe entsprechender Verschlusshaken 141 (vgl. Figur 4) und insbesondere eines Verschlusselements 140, insbesondere unter einer gewissen Spannung, in einem geschlossenen Zustand außen an den Strömungsabschnitten 109, 110 gehalten werden.

Die einzelnen Rippen 137 der Rippenstrukturen 121 sind dabei bevorzugt in Umfangsrichtung beabstandet zueinander angeordnet und derart ausgebildet, dass zwischen ihnen ein die Wärmeübertragungsanordnung 108 umgebendes Wärmespeichermedium 106 eindringen kann, insbesondere bis an den Rippenträger 138 heran, um auch diesen thermisch zu kontaktieren, um eine möglichst große thermische Kontaktfläche für eine möglichst hohe Wärmeübertragung durch Wärmeleitung auszubilden.

Grundsätzlich ist es auch möglich, dass sich eine einzelne Rippenstrukturen 121 nahezu über die gesamte Länge der Strömungsabschnitte 109, 110 innerhalb eines Wärmespeicherelements 104 erstreckt. Dies hängt insbesondere von den Dimensionen der Strömungsabschnitte 109, 110 ab. Je nach Anwendung und Einsatzgebiet der zugehörigen Wärmespeichervorrichtung 100 können die Strömungsabschnitte 109, 110 Längen von etwa 1 m bis 10 m aufweisen. Oftmals weisen sie Längen im Bereich von ca. 6 m auf. In diesen Fällen kann es vorteilhafter sein, mehrere einzelne Rippenstrukturen 121 über die Länge der Strömungsabschnitte 109,110, d. h. in axialer Richtung parallel zu den Strömungsachsen 111 und 112, zu verteilen.

Wärmeübertragungsanordnungen 108 dieser Art sind aus dem Stand der Technik grundsätzlich bekannt, beispielsweise aus der bereits mehrfach genannten DE 10 2017 213 718 B4, auf welche für weitere Details diesbezüglich verwiesen wird.

Figur 4 zeigt einen Schnitt durch ein weiteres Ausführungsbeispiel einer Wärmeübertragungsanordnung 108 für eine Wärmespeichervorrichtung 100 gemäß der Erfindung, wobei aus dieser Darstellung insbesondere gut eine mögliche Ausgestaltung der Rippenstruktur 121 und der Strömungsabschnitte 109, 110 erkennbar ist.

Bevorzugt ist die Form der Rippenstruktur 121 an die sonstigen Gegebenheiten der Wärmespeichervorrichtung angepasst, insbesondere an die sonstigen Parameter der zugehörigen Wärmeübertragungsanordnungen 108, welche insbesondere auch von den verwendeten Werkstoffen sowie den eingesetzten Wärmeübertragungsmedien 113 und 114 sowie dem verwendeten Wärmespeichermedium 106 abhängen.

Wie aus Figur 4 ersichtlich ist, müssen die Durchmesser bzw. Radien R1 und R2 der einzelnen Strömungsabschnitte 109 und 110 nicht gleich sein, wie es bei dem Ausführungsbeispiel einer Wärmeübertragungsanordnung 108 in Figur 3 der Fall ist, sondern diese können auch unterschiedlich sein (vgl. Figur 4). Gleiches gilt für die Wanddicken D1 und D2 der Außenwandungen 122 und 123 der Strömungsabschnitte 109 und 110: sie können gleich sein, oder aber auch unterschiedlich, je nach Anwendungsfall und erforderlicher Wärmeleitfähigkeit.

Um eine möglichst gute Wärmeübertragung mit einer solchen Wärmeübertragungsanordnung 108 erreichen zu können, könne leere Zwischenräume zwischen der/den Außenwandung(en) 122, 123 der Strömungsabschnitte 109, 110 sowie einer Innenwandung des Rippenträgers 138 mit einem wärmeleitfähigen Material 142 aufgefüllt sein, wie dies beispielhalber in Figur 4 gezeigt ist.

Es hat sich als besonders vorteilhaft herausgestellt, insbesondere hinsichtlich Effektivität und Effizienz der Wärmespeichervorrichtung 100, wenn die Heizeinrichtungen 117 einer Wärmespeichervorrichtung 100 gemäß der Erfindung mit ihrem Heizelementträger 118 jeweils möglichst nah an den Strömungsabschnitten 109 und 110 der einzelnen Wärmeübertragungsanordnungen 108 angeordnet sind.

Weist ein Wärmespeicherelement mehrere Wärmeübertragungsanordnungen 108 auf, wie dies in Figur 1 beispielhalber bei dem ganz rechts dargestellten Wärmespeicherelement 104 durch die gestrichelten Linien angedeutet ist, sind eine oder mehrere Heizeinrichtungen 117 insbesondere zwischen diesen Wärmeübertragungsanordnungen 108 angeordnet, vorzugsweise möglichst dicht an diesen, aber insbesondere ohne mit gegebenenfalls vorhandenen Rippenstrukturen 121 von diesen zu kollidieren. Dazu ist zwischen den einzelnen Wärmeübertragungsanordnungen 108 insbesondere ein definiertes Volumen freigehalten, beispielsweise wie hier ein rechteckiges Volumen, zur Anordnung eines Heizelementträgers 118 mit einem oder mehreren Heizelementen 119 einer Heizeinrichtung 117, wobei dieses freigehaltene Volumen insbesondere ein "rippenfreier Bereich" ist.

Figur 5 zeigt eine schematische Darstellung eines weiteren Ausführungsbeispiels eines Wärmespeicherelements 104 für eine Wärmespeicheranordnung 102 bzw. für eine Wärmespeichervorrichtung 100 gemäß der Erfindung in Draufsicht, wobei dieses Ausführungsbeispiel insgesamt 192 Wärmeübertragungsanordnungen 108 aufweist, welche auf 12 Reihen mit jeweils 16 Wärmeübertragungsanordnungen 108 verteilt sind.

Bei diesem Beispiel, welches eine für viele Anwendungsfälle vorteilhafte mögliche Ausgestaltung zeigt, sind die einzelnen Wärmeübertragungsanordnungen 108 jeweils nur mit einem Strömungsabschnitt dargestellt, denn eine Wärmespeichervorrichtung 100 gemäß der Erfindung kann auch jeweils nur einen Strömungsabschnitt 110 zum Entladen aufweisen und dazu ausgebildet sein, nur mithilfe der Heizanordnung 103 beladen zu werden und nicht über einen weiteren Strömungsabschnitt (vgl. Strömungsabschnitt 109). Die einzelnen Wärmeübertragungsanordnungen 108 (einige oder alle) können alternativ jedoch auch wie anhand der Figuren 3 und 4 jeweils beschrieben zwei Strömungsabschnitte 109 und 110 aufweisen, wobei jeweils ein Strömungsabschnitt 109 zum Beladen vorgesehen ist und der andere Strömungsabschnitt 110 zum Entladen.

Wird Natriumnitrat mit einem Schmelzpunkt von Ts = 306 °C als Wärmespeichermedium 106 verwendet und wird die Wärmespeichervorrichtung 100 in einem Temperaturbereich von 110 °C bis 350 °C betrieben, und wird dem Wärmespeicherelement 104 Wasser als Wärmeübertragungsmedium bei 6 bar und 110° zugeführt, welches in der Wärmespeichervorrichtung 100 verdampft, kann eine Speicherkapazität von ca. 8 MWh und eine mit dem Massenstrom regelbare Entladeleistung von ca. 0,5-5 MW erreicht werden.

Die Speicherkapazität hängt dabei im Wesentlichen von der Größe der Rippen 137 der Rippenstruktur 121 der einzelnen Wärmeübertragungsanordnungen 108 ab, bezogen auf die Menge an verwendeten Wärmespeichermedium 106. Die maximale Leistung der Wärmespeichervorrichtung 100 hängt hingegen hauptsächlich von der Größe der Rippen 137 relativ zu deren absoluter Anzahl ab. D. h., der Ausgestaltung der Rippenstruktur 121 kommt eine wichtige Bedeutung zu.

Um die einzelnen Heizeinrichtungen 117 mit ihrem ebenenförmig ausgestalteten Heizelementträger 118 zwischen den einzelnen Wärmeübertragungsanordnungen 108 platzieren zu können, sind, wie oben erläutert, entsprechende "rippenfreie Bereiche" bzw. "rippenfreie Zonen" vorzusehen. Gleichzeitig soll jedoch eine möglichst hohe Wärmeübertragungsleistung von und in das Wärmespeichermedium 106 sichergestellt sein, welche maßgeblich von der Größe der Oberfläche der Rippenstruktur 121 abhängt.

Dabei gilt, je weniger Rippen 137 vorgesehen sind bzw. je kleiner die Oberfläche der Rippenstruktur 121 ist, desto kleiner ist die Kontaktfläche zwischen Rippenstrukturen 121 und Wärmespeichermedium 106 und desto geringer ist infolgedessen die Wärmeübertragungsleistung.

Für eine gute Wärmespeicherleistung hat es sich als vorteilhaft herausgestellt, wenn zumindest einige der Strömungsabschnitte 109, 110 bzw. einige der Wärmeübertragungsanordnungen 108 in einer gemeinsamen Reihe 129 bzw. 130 angeordnet sind, insbesondere derart, dass die Strömungsachsen 111,112 der jeweils in einer Reihe 129 bzw. 130 angeordneten Strömungsabschnitte 109, 110 bzw. der in einer Reihe angeordneten Wärmeübertragungsanordnungen 108 in einer gemeinsamen Ebene 131 bzw. 132 verlaufen, insbesondere wenn sich diese Ebenen 131, 132 parallel zur Trägerebene 120 bzw. parallel zum Heizelementträger 118 bzw. parallel zur Heizebene 124 erstrecken, wie dies beispielhalber in Figur 5 gezeigt ist. Durch diese Anordnung lassen sich auf einfache Art und Weise entsprechende "rippenfreie Bereiche" 128 bzw. entsprechend Platz für die Heizeinrichtung 117 freihalten, aber zugleich die "rippenfreien Zonen" minimieren.

Eine besonders hohe Packungsdichte, d.h. eine Ausgestaltung mit besonders kleinen "rippenfreien Zonen bzw. Bereichen", lässt sich insbesondere mit Wärmeübertragungsanordnungen 108 mit Rippenstrukturen 121 erreichen, die jeweils eine fünfeckige Hüllkontur 133 aufweisen, über welche sich die einzelnen Rippen 137 nicht nach außen hinaus erstrecken, und welche insbesondere eine gerade Seitenkante 134 aufweisen, wobei die geraden Seitenkanten 134 der Hüllkonturen 133 insbesondere jeweils entlang einer gemeinsamen Geraden und insbesondere parallel zu der "rippenfreien Zone" 128 bzw. parallel zur Trägerebene 120 bzw. dem Heizelementträger 118 angeordnet sind, wie dies beispielsweise in den Figuren 5, 7 und 8 dargestellt ist.

Für eine besonders hohe Packungsdichte kann es vorteilhaft sein, wenn die Anschlussleitungen 125 bzw. die Anschlussleiterkanäle 127, wie in Figur 5 skizziert, dabei jeweils abwechselnd auf verschiedenen Seiten des Volumens 107 des Wärmespeicherelement 104 angeordnet sind, d. h. beispielsweise abwechselnd links und rechts.

Für eine hohe Beladeleistung über die Heizanordnung 103 ist es vorteilhaft, wenn dabei jede der einzelnen Reihen 129, 130 jeweils unmittelbar benachbart zu einer Heizeinrichtung 117 bzw. einem entsprechenden Heizelementträger 118 mit einem oder mehreren Heizelementen 119 angeordnet ist, wie dies beispielhalber in Figur 5 skizziert ist. Durch die hieraus resultierende Nähe der einzelnen Wärmeübertragungsanordnungen 108 zu dem Heizelementträger 118 mit den Heizelementen 119 kann aufgrund der kurzen Distanzen eine besonders gute Wärmeübertragung erreicht werden.

Die durch eine solche Ausgestaltung einer Wärmespeichervorrichtung 100, wie sie beispielhalber in Figur 5 gezeigt ist, erreichbaren Vorteile, insbesondere die in Bezug auf den Wartungsaufwand und den einfachen Austausch der Heizelementträger 118 mit den Heizelementen 119, überwiegen den Einfluss der "rippenfreien Zone" auf die Wärmespeichereigenschaften deutlich. Es hat sich gezeigt, dass insbesondere bei langen Beladen und Entladezyklen mit Zyklusdauern von ca. 10h (Stunden), der Einfluss der "rippenfreien Zonen" sogar vernachlässigt werden kann. D.h. in anderen Worten, dass mit der Erfindung eine Wärmespeichervorrichtung bereitgestellt werden kann, die besonders wartungsfreundlich ist und ein besonders einfaches Einsetzen, Entnehmen und/oder Austauschen der Heizelemente ermöglicht, aber bei nahezu gleichen Wärmespeichereigenschaften.

Ferner lässt sich mit nur sechs Heizelementträgern 118 mit jeweils zehn Heizelementen 119 Wärme auf die Wärmeübertragungsmedien 113, 114 in insgesamt 192 Wärmeübertragungsanordnungen 108 übertragen, wobei insgesamt nur 60 Heizelemente 119 zu steuern sind. Zum Vergleich dazu: die in der bereits mehrfach erwähnten DE 10 2029 102 355 B4 beschriebene Wärmespeichervorrichtung benötigt dafür 192 Heizpatronen und jeweils eine entsprechende Steuerung (nämlich für jede Wärmeübertragungsanordnung 108 eine).

Durch eine weitere Optimierung der Rippengeometrie bzw. deren Hüllkonturen, beispielsweise durch die Verwendung von regelmäßigen fünfeckigen Hüllkonturen oder anderen Hüllkonturen und/oder durch eine verbesserte oder alternative Ausgestaltung der Heizeinrichtungen 117 kann die Packungsdichte in einigen Fällen sogar noch weiter erhöht werden und die Größe der "rippenfreien Zonen" noch weiter reduziert werden. Infolgedessen lassen sich noch bessere Wärmespeichereigenschaften erreichen.

Für eine hohe Beladeleistung über die Heizanordnung 103 ist es außerdem vorteilhaft, wenn der/die Strömungsabschnitte 109, 110 der einzelnen Wärmeübertragungsanordnungen 108 dabei möglichst nah an den Heizeinrichtung 117 bzw. nah am Heizelementträger 118 mit den Heizelementen 119 platziert werden können. Dies kann beispielsweise erreicht werden, wenn der/die Strömungsabschnitte 109, 110 nicht im Zentrum der Hüllkontur 133 platziert werden, sondern wie in den Beispielen in Figuren 5 und 6 gezeigt, exzentrisch, d.h. außermittig, zu einem Flächenschwerpunkt einer von der Hüllkontur 133 eingeschlossenen Fläche, was besonders gut in Figur 6 zu erkennen ist, insbesondere in Richtung der Heizeinrichtung 117 versetzt, um die Distanz zur Heizeinrichtung 117 bzw. zum Heizelementträger 118 mit den Heizelementen 119 zu verkürzen.

Figur 7 zeigt eine schematische Darstellung eines weiteren Ausführungsbeispiels einer Anordnung von Wärmeübertragungsanordnungen 108 innerhalb eines Wärmespeicherelements 104 einer Wärmespeichervorrichtung 100 gemäß der Erfindung, ebenfalls mit mehreren "rippenfreien Zonen" 128 zur Anordnung von jeweils wenigstens einem Heizelementträger 118 mit einem oder mehreren Heizelementen 119 zwischen den Wärmeübertragungsanordnungen 108 innerhalb des Wärmespeicherelements 104 in Draufsicht, wobei die Hüllkonturen 133 in diesem Ausführungsbeispiel regelmäßige Fünfecke sind und keine unregelmäßigen Fünfecke wie in Fig, 5.

Figur 8 zeigt eine schematische Darstellung eines weiteren Ausführungsbeispiels einer Anordnung von Wärmeübertragungsanordnungen 108 innerhalb eines Wärmespeicherelements 104 einer Wärmespeichervorrichtung 100 gemäß der Erfindung mit mehreren "rippenfreien Zonen" 128 zur Anordnung von jeweils wenigstens einem Heizelementträger 118 mit einem oder mehreren Heizelementen 119 zwischen den Wärmeübertragungsanordnungen 108 innerhalb des Wärmespeicherelements 104 in Draufsicht, wobei die Hüllkonturen 133 in diesem Ausführungsbeispiel eine weitere Form aufweisen, insbesondere eine fünfeckige Kontur eines "Hauses".

Für eine besonders hohe Packungsdichte können die Wärmeübertragungsanordnungen 108 insbesondere versetzt zueinander angeordnet sein, insbesondere seitlich versetzt, so dass die Wärmeübertragungsanordnungen 108 der einzelnen Reihen 129, 130 einerseits insbesondere wie zwei Zahnstangen "verzahnt" ineinandergreifen, jedoch ohne sich zu berühren, um eine Beschädigung und/oder einen unerwünschten Wärmeübergang zu vermeiden, und andererseits mit ihren geraden Seitenkanten 134 parallel zueinander mit einer "rippenfreien Zone" 128 dazwischen.

Selbstverständlich ist eine Vielzahl an Abwandlungen, insbesondere von konstruktiven Abwandlungen, zu den erläuterten Ausführungsbeispielen möglich, ohne den Inhalt der Patentansprüche zu verlassen.

### Bezugszeichenliste

- 100: Wärmespeichervorrichtung
- 101: elektrische Energieversorgungseinrichtung
- 102: Wärmespeicheranordnung
- 103: Heizanordnung
- 104: Wärmespeicherelement
- 105: Wandung
- 106: Wärmespeichermedium
- 107: Volumen
- 108: Wärmeübertragungsanordnung
- 109: erster (gerader) Strömungsabschnitt
- 110: zweiter (gerader Strömungsabschnitt
- 111: erste Strömungsachse
- 112: zweite Strömungsachse
- 113: erstes Wärmeübertragungsmedium
- 114: zweites Wärmeübertragungsmedium
- 115: erster Fluidkreislauf
- 116: zweiter Fluidkreislauf
- 117: Heizeinrichtung
- 118: Heizelementträger
- 119: (elektrisches) Heizelement
- 120: Trägerebene
- 121: Rippenstruktur
- 122: Außenwandung des ersten Strömungsabschnitts
- 123: Außenwandung des zweiten Strömungsabschnitts
- 124: Heizebene
- 125: Anschlussleitung
- 126: Seitenkante des Heizelementträgers
- 127: Anschlussleiterkanal
- 128: für Heizelementträger freigehaltener Bereich, insbesondere "rippenfreier Bereich"
- 129: erste Reihe mit Strömungsabschnitten
- 130: zweite Reihe mit Strömungsabschnitten
- 131: gemeinsame Ebene der Strömungsachsen der ersten Reihe von Strömungsabschnitten
- 132: gemeinsame Ebene der Strömungsachsen der zweiten Reihe von Strömungsabschnitten
- 133: Hüllkontur
- 134: gerade Seitenkante der Hüllkontur
- 135: Führungsschiene
- 136: Wand-Heizelement
- 137: Rippe
- 138: Rippenträger
- 139: Wandung (wärmeleitfähig) des Rippenträgers
- 140: Verschlusselement
- 141: Verschlusshaken
- 142: wärmeleitendes Füllmaterial
- D1: Wanddicke des ersten Strömungsabschnitts
- D2: Wanddicke des zweiten Strömungsabschnitts
- E: Einsetzrichtung der Heizeinrichtung
- R1: Radius des ersten Strömungsabschnitts
- R2: Radius des zweiten Strömungsabschnitts

## Patentansprüche

1. Wärmespeichervorrichtung (100), insbesondere Latentwärmespeichervorrichtung (100), aufweisend:
eine Wärmespeicheranordnung (102) und
eine Heizanordnung (103);
wobei die Wärmespeicheranordnung (102) aufweist:
wenigstens ein Wärmespeicherelement (104), das ein durch eine Wandung (105) zumindest teilweise begrenztes Volumen (107) aufweist, wobei das Volumen (107) zumindest teilweise mit einem Wärmespeichermedium (106) zum Speichern von Wärme befüllbar ist oder befüllt ist, und
wenigstens eine Wärmeübertragungsanordnung (108), durch welche dem wenigstens einen Wärmespeicherelement (104) Wärme zuführbar und/oder Wärme von diesem abführbar ist;
wobei die Wärmeübertragungsanordnung (108) ein oder mehrere, gerade Strömungsabschnitte (109, 110) mit jeweils einer Strömungsachse (111, 112) aufweist, wobei der eine oder die mehreren Strömungsabschnitte (109, 110) jeweils entlang seiner/ihrer Strömungsachse (111, 112) von einem Wärmeübertragungsmedium (113, 114) durchströmbar ist/sind,
wobei die Wärmespeichervorrichtung (100) mehrere Strömungsabschnitte (109, 110) aufweist und mehrere Strömungsabschnitte (109, 110) zumindest abschnittsweise im Inneren des Volumens (107) des Wärmespeicherelements (104) verlaufen und zumindest im Inneren des Volumens (107) des wenigstens einen Wärmespeicherelements (104) mit ihren Strömungsachsen (111, 112) parallel zueinander angeordnet sind,
wobei die Heizanordnung (103) wenigstens eine Heizeinrichtung (117) mit einem Heizelementträger (118) und wenigstens einem am Heizelementträger (118) befestigten oder in den Heizelementträger (118) zumindest teilweise integrierten Heizelement (119) aufweist,
**dadurch gekennzeichnet, dass**
der Heizelementträger (118) wenigstens einer Heizeinrichtung (117) zumindest abschnittsweise entlang einer Trägerebene (120) erstreckt und die wenigstens eine Heizeinrichtung (117) derart in das Innere des mit Wärmespeichermedium (106) befüllbaren oder zumindest teilweise befüllten Volumens (107) einsetzbar ist oder eingesetzt ist, dass sich in einem ordnungsgemäß in das Wärmespeicherelement (104) eingesetzten Zustand der Heizeinrichtung (117) die Trägerebene (120) des Heizelementträgers (118) parallel zu den Strömungsachsen (111, 112) der mehreren Strömungsabschnitte (109, 110) erstreckt.

2. Wärmespeichervorrichtung (100) nach Anspruch 1, wobei die Wärmeübertragungsanordnung (108) eine oder mehrere thermisch leitfähige Rippenstruktur(en) (121) aufweist, die jeweils mit einer Außenwandung (122, 123) wenigstens eines Strömungsabschnitts (109, 110) thermisch kontaktiert sind, insbesondere wärmeleitend mit dieser Außenwandung (122, 123) gekoppelt sind, wobei eine Rippenstruktur (121) insbesondere jeweils mit einem oder mehreren, insbesondere jeweils mit zwei, Strömungsabschnitten (109, 110) zumindest teilweise oder vollständig thermisch kontaktiert ist.

3. Wärmespeichervorrichtung (100) nach Anspruch 1 oder 2, wobei in einem ordnungsgemäß mit einem Wärmespeichermedium (106) befüllten Zustand des Volumens (107) des Wärmespeicherelements (104) sowie in einem ordnungsgemäß in das Wärmespeicherelement (104) eingesetzten Zustand des Heizelementträgers (118) wenigstens ein Heizelement (119) des Heizelementträgers (118) das Wärmespeichermedium (106) thermisch kontaktiert, so dass das Wärmespeichermedium (106) über das wenigstens eine Heizelement (119) des Heizelementträgers (118) mit Wärme beladbar ist.

4. Wärmespeichervorrichtung (100) nach einem der vorhergehenden Ansprüche, wobei sich wenigstens ein Heizelement (119) des Heizelementträgers (118) zumindest abschnittsweise in einer Heizebene (124) erstreckt, die sich parallel zur Trägerebene (120) des zugehörigen Heizelementträgers (118) erstreckt oder mit der Trägerebene (120) des zugehörigen Heizelementträgers (118) zusammenfällt,
und/oder
wobei sich wenigstens ein Heizelement (119) des Heizelementträgers (118) zumindest abschnittsweise in einer Richtung senkrecht zu den Strömungsachsen (111, 112) der mehreren Strömungsabschnitte (109, 110) im Inneren des Volumens (107) des Wärmespeicherelements (104) erstreckt.

5. Wärmespeichervorrichtung (100) nach einem der vorhergehenden Ansprüche, wobei die Strömungsachsen (111, 112) der mehreren Strömungsabschnitte (109, 110), die im Inneren des Volumens (107) des Wärmespeicherelementes (104) verlaufen, bezogen auf einen funktionsgemäßen Verwendungszustand der Wärmespeichervorrichtung (100), jeweils in vertikaler Richtung verlaufen, und sich insbesondere wenigstens ein Heizelement (119), bezogen auf einen funktionsgemäßen Verwendungszustand der Wärmespeichervorrichtung (100), zumindest teilweise in horizontaler Richtung erstreckt.

6. Wärmespeichervorrichtung (100) nach einem der vorhergehenden Ansprüche, wobei wenigstens eine Heizeinrichtung (117) wenigstens ein Heizelement (119) aufweist, das einen sich in der Heizebene (120) und senkrecht zur Strömungsrichtung (111, 112) erstreckenden, geradlinigen Heizleiter (119) aufweist und/oder einen um 180 Grad gebogenen Heizleiter (119),
und/oder
wobei jedes Heizelement (119) wenigstens eine, insbesondere jeweils zwei, Anschlussleitung(en) (125) aufweist und ein oder mehrere Anschlussleitungen (125) von einem oder von mehreren Heizelementen (119) einer Heizeinrichtung (117) an einer Seitenkante (126) des Heizelementträgers (118) entlanggeführt sind, vorzugsweise parallel zur Trägerebene (120) des Heizelementträgers (118), insbesondere in einem Anschlussleiterkanal (127).

7. Wärmespeichervorrichtung (100) nach einem der vorhergehenden Ansprüche, wobei wenigstens eine Heizeinrichtung (117), bezogen auf einen funktionsgemäßen Einbauzustand der Heizeinrichtung (117) in einer Wärmespeichervorrichtung (100), mehrere in Strömungsrichtung (111, 112) übereinander angeordnete Heizelemente (119) aufweist, die getrennt voneinander betreibbar sind.

8. Wärmespeichervorrichtung (100) nach einem der vorhergehenden Ansprüche, wobei die Strömungsabschnitte (109, 110) innerhalb des Volumens (107) derart ausgebildet und angeordnet sind, dass sich innerhalb des Volumens (107) des Wärmespeicherelements (104) ein parallel zu den Strömungsachsen (111, 112) der Strömungsabschnitte (109, 110) erstreckender, vorzugsweise zumindest teilweise rechteckiger, von Komponenten der Wärmeübertragungsanordnung freigehaltener Bereich (128) befindet, in welchen der Heizelementträger (118) wenigstens einer Heizeinrichtung (117) zusammen mit wenigstens einem am Heizelementträger (118) befestigten oder in den Heizelementträger (118) integrierten Heizelement (119) einsetzbar ist oder eingesetzt ist.

9. Wärmespeichervorrichtung (100) nach einem der vorhergehenden Ansprüche, wobei zumindest einige der Strömungsabschnitte (109, 110) in einer Reihe (129, 130) angeordnet sind, insbesondere derart, dass die Strömungsachsen (111, 112) der in der Reihe (129, 130) angeordneten Strömungsabschnitte (109, 110) in einer gemeinsamen Ebene (131) verlaufen, insbesondere in einer Ebene (131), die sich parallel zur Trägerebene (120) wenigstens eines Heizelementträgers (118) erstreckt, insbesondere parallel zur Trägerebene (120) eines benachbart zu der jeweiligen Reihe (129, 130) angeordneten Heizelementträgers (118),
und/oder
wobei die Strömungsabschnitte (109, 110) in einer ersten Reihe (129) und in wenigstens einer weiteren Reihe (130) angeordnet sind, wobei die Strömungsachsen (111, 112) der Strömungsabschnitte (109, 110) der ersten Reihe (129) insbesondere in einer ersten Ebene (131) verlaufen und die Strömungsachsen (111, 112) der Strömungsabschnitte (109, 110) der wenigstens einen weiteren Reihe (130) vorzugsweise in wenigstens einer weiteren Ebene (132), wobei sich die zweite Ebene (132) insbesondere parallel und mit einem definierten Abstand zur ersten Ebene (131) erstreckt.

10. Wärmespeichervorrichtung (100) nach einem der vorhergehenden Ansprüche, wobei die Heizanordnung (103) mehrere Heizeinrichtungen (117) aufweist, wobei insbesondere benachbart zu jeder Reihe (129, 130) von Strömungsabschnitten (109, 110) insbesondere jeweils wenigstens eine Heizeinrichtung (117) mit einem Heizelementträger (118) mit wenigstens einem am Heizelementträger (118) befestigten oder in den Heizelementträger (118) zumindest teilweise integrierten Heizelement (119) angeordnet ist, wobei der/die Heizelementträger (118) insbesondere derart benachbart zu den jeweiligen Strömungsabschnitten (109, 110) der zugehörigen Reihe angeordnet ist/sind, dass sich die Trägerebene (120) des Heizelementträgers (118) insbesondere parallel zu der gemeinsamen Ebene (131, 132) erstreckt, in welcher die Strömungsachsen (111, 112) der benachbarten Reihe (129, 130) von Strömungsabschnitten (109, 110) erstrecken.

11. Wärmespeichervorrichtung (100) nach einem der Ansprüche 2 bis 10, wobei wenigstens eine der Rippenstrukturen (121) derart ausgebildet ist, dass sie sich in einer Ebene senkrecht zur Strömungsachse (111, 112) nicht über eine definierte Hüllkontur (133) um den zugehörigen Strömungsabschnitt (109, 110) herum, mit dem die eine Rippenstruktur (121) thermisch kontaktiert ist, hinaus erstreckt,
insbesondere
wobei wenigstens eine Hüllkontur (133) um die wenigstens eine Rippenstruktur (121) herum wenigstens eine gerade Seitenkante (134) aufweist, wobei die wenigstens eine gerade Seitenkante (134) der Hüllkontur (133) insbesondere parallel zur Trägerebene (120) wenigstens einer Heizeinrichtung (117) verläuft, insbesondere parallel zu einer unmittelbar benachbart angeordneten Heizeinrichtung (117), wobei insbesondere wobei alle Strömungsabschnitte (109, 110) einer Reihe (129, 130) eine solche Rippenstruktur (121) mit einer Hüllkontur (133) mit wenigstens einer geraden Seitenkante (134) aufweisen und insbesondere derart angeordnet sind, dass die geraden Seitenkanten (134) der Hüllkonturen (130) parallel zu der Ebene (131, 132) verlaufen, entlang der die Strömungsachsen (111, 112) der Strömungsabschnitte (109, 110) der zugehörigen Reihe (131, 132) von Strömungsabschnitten (109, 110) angeordnet sind und/oder parallel zur Trägerebene (120) wenigstens einer Heizeinrichtung (117), insbesondere parallel zur Trägerebene (120) einer benachbart angeordneten Heizeinrichtung (117).

12. Wärmespeichervorrichtung (100) nach einem der Ansprüche 2 bis 11, wobei wenigstens eine der Rippenstrukturen (121) derart ausgebildet und/oder derart relativ zu dem Strömungsabschnitt (109, 110) angeordnet ist, mit welchem die eine Rippenstruktur (121) thermisch kontaktiert ist, dass die Strömungsachse (111, 112) des zugehörigen Strömungsabschnitts (109, 110) zumindest abschnittsweise exzentrisch zu einer durch einen Flächenschwerpunkt einer von einer zugehörigen, um die eine Rippenstruktur (121) herum erstreckenden Hüllkontur (133) eingeschlossenen Fläche, die sich in einer Ebene senkrecht zur Strömungsachse (111, 112) erstreckt, verläuft.

13. Wärmespeichervorrichtung (100) nach einem der vorhergehenden Ansprüche, wobei die Wärmespeicheranordnung (102) derart ausgebildet ist, dass der Heizelementträger (118) der wenigstens einen Heizeinrichtung (117) in einer Einsetzrichtung (E), die insbesondere parallel zu den Strömungsachsen (111, 112) der Strömungsabschnitte (109, 110) verläuft, in das mit Wärmespeichermedium (106) befüllbare oder zumindest teilweise befüllte Volumen (107) einsetzbar ist oder eingesetzt ist, wobei der Heizelementträger (118) der wenigstens einen Heizeinrichtung (117), bezogen auf einen funktionsgemäßen Verwendungszustand der Wärmespeichervorrichtung (100) insbesondere von oben einsetzbar ist oder eingesetzt ist.

14. Wärmespeichervorrichtung (100) nach einem der vorhergehenden Ansprüche, wobei wenigstens eine Wandung (105) der Wärmespeichervorrichtung (100), die das mit Wärmespeichermedium (106) befüllbare oder befüllte Volumen (107) begrenzt, an ihrer Innenseite wenigstens eine Führungsschiene (135) zur Führung des Heizelementträgers (118) aufweist, insbesondere zum Führen des Heizelementträgers (118) beim Einsetzen und/oder Entnehmen des Heizelementträgers (118),
und/oder
wobei an oder in der Wandung (105), welche das mit Wärmespeichermedium (106) zumindest teilweise befüllbare oder befüllte Volumen (107) umgibt, wenigstens ein Wand-Heizelement (136) vorgesehen ist, um über die Wandung (105) Wärme in das Innere des Volumens (107) einzubringen, insbesondere in ein Wärmespeichermedium (106), mit dem das Volumen (107) zumindest teilweise befüllt ist.

15. Wärmespeicheranordnung (102) für eine Wärmespeichervorrichtung (100) nach einem der Ansprüche 1 bis 14, aufweisend:
wenigstens ein Wärmespeicherelement (104), das ein durch eine Wandung (105) zumindest teilweise begrenztes Volumen (107) aufweist, wobei das Volumen (107) zumindest teilweise mit einem Wärmespeichermedium (106) zum Speichern von Wärme befüllbar ist oder befüllt ist, und
wenigstens eine Wärmeübertragungsanordnung (108), mittels welcher dem wenigstens einen Wärmespeicherelement (104) Wärme zuführbar und/oder Wärme von diesem abführbar ist;
wobei die Wärmeübertragungsanordnung (108) ein oder mehrere gerade Strömungsabschnitte (109, 110) mit jeweils einer Strömungsachse (111, 112) aufweist, wobei der eine oder die mehreren Strömungsabschnitte (109, 110) jeweils entlang seiner/ihrer Strömungsachse (111, 112) von einem Wärmeübertragungsmedium (113, 114) durchströmbar ist/sind,
wobei die Wärmespeicheranordnung (102) mehrere Strömungsabschnitte (109, 110) aufweist und mehrere Strömungsabschnitte (109, 110) zumindest abschnittsweise im Inneren des Volumens (107) des Wärmespeicherelements (104) verlaufen und zumindest im Inneren des Volumens (107) des wenigstens einen Wärmespeicherelements (104) mit ihren Strömungsachsen (111, 112) parallel zueinander angeordnet sind,
**dadurch gekennzeichnet, dass**
das wenigstens eine Wärmespeicherelement (104) eine Heizanordnung (103) aufweist oder dazu ausgebildet ist, eine Heizanordnung (103) aufzunehmen, welche wenigstens eine Heizeinrichtung (117) mit einem Heizelementträger (118) und wenigstens einem am Heizelementträger (118) befestigten oder in den Heizelementträger (118) zumindest teilweise integrierten Heizelement (119) aufweist, wobei sich der Heizelementträger (118) zumindest abschnittsweise entlang einer Trägerebene (120) erstreckt und die wenigstens eine Heizeinrichtung (117) derart in das Innere des Volumens (107) des Wärmespeicherelements (104) der Wärmespeicheranordnung (102) einsetzbar ist oder eingesetzt ist, dass sich in einem ordnungsgemäß in das Wärmespeicherelement (104) eingesetzten Zustand der Heizeinrichtung (117) die Trägerebene (120) des Heizelementträgers (118) parallel zu den Strömungsachsen (111, 112) der mehreren Strömungsabschnitte (109, 110) erstreckt.

16. Heizanordnung (103) für eine Wärmespeichervorrichtung (100) nach einem der Ansprüche 1 bis 14 und/oder für eine Wärmespeicheranordnung (102) nach Anspruch 15, wobei die Heizanordnung (103) wenigstens eine Heizeinrichtung (117) mit einem Heizelementträger (118) und wenigstens einem am Heizelementträger (118) befestigten oder in den Heizelementträger (118) zumindest teilweise integrierten Heizelement (119) aufweist, und sich der Heizelementträger (118) wenigstens einer Heizeinrichtung (117) zumindest abschnittsweise entlang einer Trägerebene (120) erstreckt und die wenigstens eine Heizeinrichtung (117) derart in das Innere des mit Wärmespeichermedium (106) befüllbaren oder zumindest teilweise befüllten Volumens (107) des Wärmespeicherelements (104) der Wärmespeicheranordnung (102) einsetzbar ist, dass sich in einem ordnungsgemäß in das Wärmespeicherelement (104) eingesetzten Zustand der Heizeinrichtung (117) die Trägerebene (120) des Heizelementträgers (118) parallel zu den Strömungsachsen (111, 112) der mehreren Strömungsabschnitte (109, 110) erstreckt.

17. Verfahren zum zumindest teilweisen Beladen einer Wärmespeichervorrichtung (100), die nach einem der Ansprüche 1 bis 14 ausgebildet ist, wobei das Volumen (107) wenigstens eines Wärmespeicherelements (104) der Wärmespeicheranordnung (102) zumindest teilweise mit einem Wärmespeichermedium (106) zum Speichern von Wärme befüllt ist und der Heizelementträger (118) wenigstens einer Heizeinrichtung (117) der Heizanordnung (103) derart in das Innere des mit Wärmespeichermedium (106) zumindest teilweise befüllten Volumens (107) eingesetzt ist, dass sich die Trägerebene (120) des Heizelementträgers (118) parallel zu den Strömungsachsen (111, 112) der mehreren Strömungsabschnitte (109, 110) erstreckt,
umfassend wenigstens die folgenden Schritte:
- Aktivieren der Heizanordnung (103) und Erzeugen von Wärme mittels der wenigstens einen Heizeinrichtung (117) der Heizanordnung, und
- Beladen der Wärmespeichervorrichtung (100) durch Einbringen der durch die wenigstens eine Heizeinrichtung (117) erzeugten Wärme in das Wärmespeichermedium (106), insbesondere durch Wärmeleitung.

18. Verfahren zum Einsetzen, Entnehmen und/oder Austauschen einer Heizeinrichtung (117) einer Heizanordnung (103) einer Wärmespeichervorrichtung (100), die nach einem der Ansprüche 1 bis 14 ausgebildet ist, wobei das Volumen (107) wenigstens eines Wärmespeicherelements (104) der Wärmespeicheranordnung (102) zumindest teilweise mit einem Wärmespeichermedium (106) zum Speichern von Wärme befüllt ist,
umfassend die folgenden Schritte:
- Versetzen des Wärmespeichermediums (106), insbesondere durch Einbringen von Wärme in das Wärmespeichermedium (106), in dem Bereich um die wenigstens eine Heizeinrichtung (117) herum oder in dem Bereich, in welchem die Heizeinrichtung (117) einzusetzen ist, in einen Zustand und/oder Aufrechterhalten eines Zustands, in welchem dem die wenigstens eine Heizeinrichtung (117) beschädigungsfrei aus dem Volumen (107) entnehmbar ist, insbesondere nach oben, oder in das Volumen einsetzbar ist, insbesondere von oben, bezogen auf einen funktionsgemäßen Verwendungszustand der Wärmespeichervorrichtung (100), und
- Entnehmen, insbesondere nach oben, und/oder Einsetzen, insbesondere von oben, der wenigstens einen Heizeinrichtung (117), bezogen auf einen funktionsgemäßen Verwendungszustand der Wärmespeichervorrichtung (100).
